# EUROPÄISCHE PATENTANMELDUNG

(11) **EP 4 744 538 A1**
(43) Veröffentlichungstag der Anmeldung: **20.05.2026**
(21) Anmeldenummer: 25206989.3
(22) Anmeldetag: 06.10.2025
(51) Int. Cl.: A44B 11/25

(54) **SICHERHEITSVERSCHLUSS**

(30) Priorität: 13.11.2024 DE 102024133261
(71) Anmelder: Fidlock GmbH, 30659 Hannover (DE)
(72) Erfinder: Dierschke, Dennis, 30419 Hannover (DE); Botkus, Breido, 30175 Hannover (DE); Chong, Mianna Mandy, 30449 Hannover (DE)
(74) Vertreter: Maikowski & Ninnemann Patentanwälte Partnerschaft mbB

(57) **Zusammenfassung**

Die vorgeschlagene Lösung betrifft insbesondere eine Verschlussvorrichtung (V), zum Beispiel für einen Sicherheitsverschluss, mit
- einem ersten Verschlussteil (1), das ein erstes Eingriffselement (12) aufweist,
- einem zweiten Verschlussteil (2), das ein zweites Eingriffselement (22) aufweist, wobei beim Ansetzen des zweiten Verschlussteils (2) an das erste Verschlussteil (1) die ersten und zweiten Eingriffselemente (12, 22) miteinander in Eingriff bringbar sind.

An dem ersten oder zweiten Eingriffselement (22) ist wenigstens ein Verriegelungselement (4, 4A, 4B; 24) vorgesehen, das in einer Verriegelungsposition die miteinander verbundenen ersten und zweiten Verschlussteile (1, 2) gegen ein Trennen voneinander blockiert. Für das Sperren des wenigstens einen Verriegelungselements (4, 4A, 4B; 24) in der Verriegelungsposition ist ein Sperrelement (3) vorgesehen, das an dem das wenigstens eine Verriegelungselement (4, 4A, 4B; 24) aufweisenden ersten oder zweiten Verschlussteil (2) aus einer Rückhalteposition in eine Sperrposition verstellbar ist.

Das Sperrelement (3) ist vor dem Ansetzen des das wenigstens eine Verriegelungselement (4, 4A, 4B; 24) aufweisenden ersten oder zweiten Verschlussteils (2) an das andere, erste oder zweite Verschlussteil (1) an dem das wenigstens eine Verriegelungselement (4, 4A, 4B; 24) aufweisenden ersten oder zweiten Verschlussteil (2) in der Rückhalteposition gehalten ist, wobei eine Betätigungskraft (F2) zum Verstellen des Sperrelements (3) in die Sperrposition zumindest teilweise magnetisch über wenigstens ein erstes Magnetelement (M1) des anderen, zweiten oder ersten Verschlussteils (1) und wenigstens ein zweites Magnetelement (M2) des Sperrelements (3) aufbringbar ist, wenn die ersten und zweiten Eingriffselemente (12, 22) zumindest teilweise miteinander in Eingriff gebracht sind.

## Beschreibung

Die vorgeschlagene Lösung betrifft eine Verschlussvorrichtung mit einem ersten Verschlussteil und einem zweiten Verschlussteil, die miteinander verbindbar sind und in einem verbundenen Zustand über wenigstens ein Verriegelungselement gegen ein Trennen voneinander gesichert sind.

Bei einer vorgeschlagenen Verschlussvorrichtung ist vorgesehen, dass das erste Verschlussteil ein erstes Eingriffselement, hier in Form einer Eingriffsöffnung, aufweist und das zweite Verschlussteil entlang einer Ansetzrichtung an das erste Verschlussteil ansetzbar ist und ein zweites Eingriffselement aufweist, dass beim Ansetzen des zweiten Verschlussteils an das erste Verschlussteil in die Eingriffsöffnung einführbar ist. An dem zweiten Eingriffselement ist wenigstens ein Verriegelungselement vorgesehen, das zwischen einer Freigabeposition und einer Verriegelungsposition verstellbar ist und in der Verriegelungsposition die miteinander verbundenen ersten und zweiten Verschlussteile gegen ein Trennen voneinander blockiert und damit die miteinander verbundenen ersten und zweiten Verschlussteile in ihrem verbundenen Zustand miteinander verriegelt. Für das Sperren des wenigstens einen Verriegelungselements in der Verriegelungsposition gegen eine Verstellung in die Freigabeposition ist ein Sperrelement vorgesehen, das an dem zweiten Verschlussteil verstellbar gelagert ist. Eine solche Verschlussvorrichtung ist beispielsweise aus der WO 2011/029582 A1 bekannt.

Bei einer Verschlussvorrichtung mit ersten und zweiten Verschlussteilen und einem ein Verriegelungselement in seiner Verriegelungsposition sperrenden Sperrelement besteht regelmäßig die Schwierigkeit, die Handhabung der Verschlussvorrichtung für einen Nutzer möglichst komfortabel und intuitiv zu gestalten, ohne hierdurch auf eine verlässliche Sicherung eines verbundenen Zustands der Verschlussteile aneinander verzichten zu müssen. In dieser Hinsicht stellt die vorgeschlagene Lösung eine weitere Verbesserung dar.

Bei einer Verschlussvorrichtung gemäß einem ersten Aspekt der vorgeschlagenen Lösung weisen erste und zweite aneinander ansetzbare Verschlussteile miteinander in Eingriff bringbare erste und zweite Eingriffselemente auf. Das Sperrelement ist an dem ersten oder zweiten Eingriffselement des das wenigstens eine Verriegelungselement aufweisenden ersten oder zweiten Verschlussteils vorgesehen. Für das Sperren des wenigstens einen Verriegelungselements in der Verriegelungsposition ist das Sperrelement dabei an dem das wenigstens eine Verriegelungselement aufweisenden ersten oder zweiten Verschlussteil aus einer Rückhalteposition in eine Sperrposition verstellbar, wobei
- das Sperrelement vor dem Ansetzen des zweiten Verschlussteils an das erste Verschlussteil an dem das wenigstens eine Verriegelungselement aufweisenden ersten oder zweiten Verschlussteil in der Rückhalteposition gehalten ist und erst unter Überwindung einer Rückhaltekraft und/oder durch Verstellung des wenigstens einen Verriegelungselements in die Verriegelungsposition aus der Rückhalteposition in Richtung der Sperrposition verstellbar ist, und
- zum Verstellen des Sperrelements in die Sperrposition eine Betätigungskraft zumindest teilweise durch wenigstens ein erstes Magnetelement des das wenigstens eine Verriegelungselement nicht aufweisenden, zweiten oder ersten Verschlussteils und wenigstens ein zweites Magnetelement des Sperrelements aufbringbar ist, wobei das zweite Magnetelement und das erste Magnetelement für das Aufbringen der Betätigungskraft magnetisch anziehend zusammenwirken, wenn die ersten und zweiten Eingriffselemente zumindest teilweise miteinander in Eingriff gebracht sind.

Die vorgeschlagene Lösung geht von dem Grundgedanken aus, dem Sperrelement in einem unverbundenen Zustand der ersten und zweiten Verschlussteile an dem das wenigstens eine Verriegelungselement aufweisenden ersten oder zweiten Verschlussteil eine definierte Rückhalteposition vorzugeben und hierbei sicherzustellen, dass das Sperrelement in dieser Rückhalteposition verbleibt, bis die ersten und zweiten Verschlussteile miteinander verbunden werden. Erst mit oder nach Ansetzen der ersten und zweiten Verschlussteile aneinander soll eine Verstellung des Sperrelements in die Sperrposition freigegeben werden, um einen über das wenigstens eine Verriegelungselement erreichten verriegelten Zustand der beiden Verschlussteile zu sichern. Eine magnetisch gesteuerte Verstellung des Sperrelements in die Sperrposition, die durch das zumindest bereits teilweise erfolgte Ineingriffbringen der ersten und zweiten Eingriffselemente (z.B. durch - ausreichend weites - Einführen des einen Eingriffselements in eine durch das andere Eingriffselement ausgebildete Eingriffsöffnung) ausgelöst wird, kann somit erst erfolgen, wenn die zumindest teilweise magnetisch aufgebrachte Betätigungskraft die Rückhaltekraft übersteigt, mit der das Sperrelement in der Rückhalteposition gehalten ist und/oder das wenigstens eine Verriegelungselement das Sperrelement bereits freigegeben hat.

Mit anderen Worten weist eine Verschlussvorrichtung gemäß dem ersten Aspekt der vorgeschlagenen Lösung insbesondere eine Rückhalteeinrichtung auf, die das Sperrelement - vor dem Ansetzen des zweiten Verschlussteils an das erste Verschlussteil - an dem das wenigstens eine Verriegelungselement aufweisenden ersten oder zweiten Verschlussteil in der Rückhalteposition hält und das Sperrelement bis zur Überwindung der Rückstellkraft und/oder bis zur Verstellung des wenigstens einen Verriegelungselements in die Verriegelungsposition gegen eine Verlagerung aus der Rückhalteposition in Richtung der Sperrposition sperrt. Unter Überwindung der Rückhaltekraft wird hierbei insbesondere verstanden, dass die aufgebrachte Betätigungskraft die Rückhaltekraft wenigstens einmalig übersteigt und hierdurch das Sperrelement aus einer Arretierung gelöst und unter Wirkung der Betätigungskraft das Sperrelement bis in die Sperrposition verstellt wird. Hierunter wird aber auch verstanden, dass die Rückstellkraft - gegebenenfalls mit variierender Stärke - über einen gesamten Verstellweg zwischen der Rückhalteposition und der Sperrposition der Verstellung des Sperrelements entgegenwirkt, die Betätigungskraft aber die Rückhaltkraft über den gesamten Verstellweg übersteigt und gegebenenfalls auch in der Sperrposition anliegt, um einem Zurückverstellen des Sperrelements aus der Sperrposition in die Rückhalteposition unter Wirkung der Rückhaltekraft entgegenzuwirken.

Eine vorgeschlagene Verschlussvorrichtung kann ferner eine magnetkraftgesteuerte Betätigungseinrichtung umfassen, über die zur Verstellung des Sperrelements in die Sperrposition zumindest ein Teil einer Betätigungskraft durch wenigstens das erste Magnetelement des einen Verschlussteils und das wenigstens eine mit dem ersten Magnetelement magnetisch anziehend zusammenwirkende zweite Magnetelement des Sperrelements (auf das Sperrelement) aufbringbar ist, indem die ersten und zweiten Eingriffselemente zumindest teilweise miteinander in Eingriff gebracht werden. Folglich kann beispielsweise allein durch das Ansetzen der ersten und zweiten Verschlussteile aneinander eine Verstellung des Sperrelements in die Sperrposition ausgelöst werden, um das wenigstens eine in seine Verriegelungsposition verstellte Verriegelungselement in der Verriegelungsposition zu sichern. Gegebenenfalls kann die magnetkraftgesteuerte Verstellung des Sperrelements auch dazu vorgesehen sein, dass wenigstens eine Verriegelungselement überhaupt erst aus seiner Freigabeposition in die Verriegelungsposition zu verstellen, wenn das eine Eingriffselement ausreichend weit in eine Eingriffsöffnung des anderen Eingriffselements eingeführt wurde.

Grundsätzlich kann über die Wechselwirkung zwischen den ersten und zweiten Magnetelementen auch das Ansetzen der ersten und zweiten Verschlussteile unterstützt werden und/oder die Wechselwirkung zwischen den ersten und zweiten Magnetelementen kann es ermöglichen, dass die ersten und zweiten Verschlussteile bereits ab einem vorbestimmten Abstand zueinander selbsttätig miteinander verriegeln.

Das eine, erste oder zweite Eingriffselement kann grundsätzlich als eine Eingriffsöffnung ausgebildet sein, in das das andere, zweite oder erste Eingriffselement beim Ansetzen der beiden Verschlussteile einführbar ist. Die ersten und zweiten Eingriffselemente könnten somit nach Art einer Stecker-Buchse-Verbindung miteinander in Eingriff bringbar sein, wobei die Eingriffsöffnung des einen Eingriffselements die Buchse der Stecker-Buchse-Verbindung und das andere Eingriffselement den Stecker der Stecker-Buchse-Verbindung bildet.

Die Betätigungskraft kann zumindest teilweise, also auch allein in einer für die Verstellung des Sperrelements ausreichender Höhe, durch das wenigstens eine erste Magnetelement und das wenigstens eine zweite Magnetelement aufbringbar sein, indem die ersten und zweiten Eingriffselemente entlang der Ansetzrichtung bis über eine vorgegebene Relativpositionen hinaus miteinander in Eingriff gebracht sind, also z.B. eines der Eingriffselemente bis über eine vorgegebene Relativpositionen hinaus in eine Eingriffsöffnung des anderen Eingriffselements hinein eingeführt wird. Mit einer solchen Ausführungsvariante ist folglich insbesondere erreichbar, dass bei ausreichender Annäherung der ersten und zweiten Verschlussteile aneinander und hierbei ab einer definierten Mindesteingriffstiefe des einen Eingriffselements in eine Eingriffsöffnung des anderen Eingriffselements eine magnetisch bedingte Verstellung des Sperrelements in Richtung seiner Betätigungsposition erfolgt. So kann mit weiterer Annäherung eine Erhöhung der magnetisch aufgebrachten Betätigungskraft einhergehen. Ist die Erhöhung und damit die Betätigungskraft ausreichend hoch, um die Rückhaltekraft zu überwinden, und/oder wurde zuvor eine Verstellung des wenigstens einen Verriegelungselements in Richtung seiner Verriegelungsposition auszulösen, ist das Sperrelement für eine Verstellung in Richtung der Sperrposition freigegeben.

In einer Ausführungsvariante ist das erste oder zweite Eingriffselement entlang der Ansetzrichtung bis in eine Endposition in eine durch das andere, zweite oder erste Eingriffselement ausgebildete Eingriffsöffnung hinein einführbar. Durch das wenigstens eine erste Magnetelement und das wenigstens eine zweite Magnetelement kann dann die Betätigungskraft zur Verstellung des Sperrelements in Richtung der Sperrposition aufbringbar sein, bevor und/oder wenn das erste oder zweite (einführbare) Eingriffselement die Endposition einnimmt. In dem zuerst genannten Fall wird folglich die zur Verstellung des Sperrelements auf das Sperrelement wirkende Betätigungskraft durch die einander anziehenden ersten und zweiten Magnetelemente aufgebracht, bevor das erste oder zweite Eingriffselement maximal in die Eingriffsöffnung eingeführt ist und die Endposition erreicht hat. In dem vorstehend genannten zweiten Fall wird die Betätigungskraft erst oder immer noch auf das Sperrelement aufgebracht, wenn das erste oder zweite Eingriffselement bereits die Endposition erreicht hat und damit maximal wie vorgesehen in die Eingriffsöffnung eingreift. Insbesondere ist eingeschlossen, dass die Rückhaltekraft durch die aufgebrachte Betätigungskraft überwunden (und damit eine Verstellung des Sperrelements in die Sperrposition verursacht wird), bevor das erste oder zweite Eingriffselement die Endposition einnimmt oder wenn das erste oder zweite Eingriffselement die Endposition einnimmt. Sind die Rückhaltekraft und die Betätigungskraft derart aufeinander eingestellt, dass die Betätigungskraft erst in der Endposition des ersten oder zweiten (einführbaren) Eingriffselements die Rückhaltekraft überwindet und damit das Sperrelement erst dann in die Sperrposition verstellt wird, wenn dieses erstes oder zweites Eingriffselement seine Endposition einnimmt, erfolgen ein Ansetzen der ersten und zweiten Verschlussteile, deren Verriegelung miteinander und die Arretierung der Verriegelung über das Sperrelement nacheinander, ohne dass das Sperrelement für eine Verstellung vorgesehen ist, bevor die ersten und zweiten Verschlussteile bestimmungsgemäß miteinander in Eingriff stehen.

Die zumindest in der Rückhalteposition wirkende und gegebenenfalls auch während der Verstellung des Sperrelements in Richtung der Sperrposition weiterhin wirkende Rückhaltekraft kann magnetisch und/oder durch wenigstens ein Federelement und/oder durch wenigstens einen Formschluss und/oder durch wenigstens einen Kraftschluss aufgebracht sein.

Eine durch wenigstens einen Formschluss und/oder durch wenigsten einen Kraftschluss aufgebrachte Rückhaltekraft kann beispielsweise einschließen, dass das Sperrelement an einem starren Abschnitt des das wenigstens eine Verriegelungselement aufweisenden ersten oder zweiten Verschlussteils formschlüssig und/oder kraftschlüssig arretiert ist, bis eine ausreichend hohe Betätigungskraft auf das Sperrelement aufgebracht wird, um diese Arretierung zu lösen. Beispielsweise kann an einem Abschnitt des zweiten Verschlussteils eine Nase oder ein Steg ausgebildet sein, den das Sperrelement bei einer ausreichend hohen Betätigungskraft passieren kann. Ein entsprechender starrer Abschnitt, wie eine Nase oder ein Steg, steht beispielsweise quer zur Ansetzrichtung vor und kann bei ausreichend hoher Betätigungskraft, die parallel zur Ansetzrichtung wirkt, passiert werden, sodass das Sperrelement über den starren Abschnitt hinweg in Richtung seiner Sperrposition verstellt werden kann.

Alternativ oder ergänzend kann eine formschlüssige und/oder kraftschlüssige Arretierung des Sperrelements in seiner Rückhalteposition an einem verstellbaren, insbesondere elastisch verstellbaren Abschnitt des das wenigstens eine Verriegelungselement aufweisenden ersten oder zweiten Verschlussteils vorgesehen sein. Bei ausreichend hoher Betätigungskraft lässt sich der entsprechende Abschnitt elastisch verformen, um zumindest einen Teil des Sperrelements darüber hinweg verstellen zu können. Ist das Sperrelement in der Rückhalteposition alternativ oder ergänzend durch das wenigstens eine Verriegelungselement gehalten, kommt dem wenigstens einen Verriegelungselement eine Doppelfunktion zu. Einerseits ist das wenigstens eine Verriegelungselement zum Halten des Sperrelements in der Rückhalteposition an dem das wenigstens eine Verriegelungselement aufweisenden ersten oder zweiten Verschlussteil vorgesehen, insbesondere wenn die ersten und zweiten Verschlussteile nicht miteinander verbunden sind. Andererseits ist das Sperrelement in der Verriegelungsposition zum Verriegeln der ersten und zweiten Verschlussteile miteinander vorgesehen, wenn die ersten. und zweiten Verschlussteile miteinander verbunden wurden.

Eine magnetisch aufgebrachte Rückhaltkraft kann zumindest teilweise durch Zusammenwirken des wenigstens einen zweiten Magnetelements des Sperrelements mit wenigstens einem dritten Magnetelement des das wenigstens eine Verriegelungselement aufweisenden ersten oder zweiten Verschlussteils aufgebracht sein. Dies schließt beispielsweise eine Ausführungsvariante ein, bei der (beim Ansetzen der ersten und zweiten Verschlussteile aneinander) ab einer vorgegebenen Relativposition des ersten oder zweiten Eingriffselements bezüglich einer durch das andere, zweite oder erste Eingriffselement ausgebildeten Eingriffsöffnung die Betätigungskraft, die über das Zusammenwirken des wenigstens einen ersten Magnetelements mit dem wenigstens einen zweiten Magnetelement aufgebracht ist, die Rückhaltekraft übersteigt, die von dem wenigstens einen Federelement und/oder über das Zusammenwirken des wenigstens einen zweiten Magnetelements mit wenigstens einem dritten Magnetelement aufgebracht ist. Das dritte Magnetelement ist beispielsweise an dem zweiten oder ersten Verschlussteil vorgesehen, das mit seinem Eingriffselement in das als Eingriffsöffnung ausgebildete andere Eingriffselement des anderen, ersten oder zweiten Verschlussteils einführbar ist. Wurde folglich das eine Eingriffselement ausreichend weit in die Eingriffsöffnung eingeführt und hierdurch das zweite Magnetelement des Sperrelements dem ersten Magnetelement ausreichend weit angenähert, liegt eine über die ersten und zweiten Magnetelemente aufgebrachte Betätigungskraft an dem Sperrelement an, die a) eine Federkraft übersteigt, die das Sperrelement in Richtung der Rückhalteposition belastet, und/oder b) eine Rückhaltekraft übersteigt, die über das Zusammenwirken wenigstens zweier anderer Magnetelemente aufgebracht wird und die das Sperrelement in die Rückhalteposition belastet.

Eine gegebenenfalls auf das Sperrelement unmittelbar wirkende Federkraft des wenigstens einen Federelements kann derart auf die Betätigungskraft abgestimmt sein, dass bei einem Trennen der ersten und zweiten Verschlussteile voneinander das Sperrelement in die Rückhalteposition verstellt wird, wenn die ersten und zweiten Eingriffselemente entgegengesetzt zu der Ansetzrichtung die vorgegebene Relativpositionen passieren. Alternativ oder ergänzend können die zweiten und dritten Magnetelemente derart einander magnetisch anziehend zusammenwirken, dass bei dem Trennen der ersten und zweiten Verschlussteile voneinander das Sperrelement in die Rückhalteposition verstellt wird, wenn die ersten und zweiten Eingriffselemente entgegengesetzt zu der Ansetzrichtung die vorgegebene Relativlage passieren. Bei beiden vorstehend genannten Ausführungsvarianten, erfolgt folglich selbsttätig unter Wirkung der Federkraft und/oder der magnetischen Anziehungskraft der zweiten und dritten Magnetelemente eine Verstellung des Sperrelements in die Rückhalteposition spätestens dann, wenn die ersten und zweiten Eingriffselement entgegengesetzt zu der Ansetzrichtung über die vorgegebene Relativpositionen hinaus außer Eingriff gebracht werden. Ab Erreichen der Relativposition übersteigt die federseitig und/oder magnetisch aufgebrachte Rückhaltekraft die durch die ersten und zweiten Magnetelemente magnetisch aufgebrachte Betätigungskraft, sodass das Sperrelement zurück in die Rückhalteposition verstellt wird. Das Sperrelement nimmt damit seine Rückhalteposition ein und wird in dieser gehalten, sobald die ersten und zweiten Verschlussteile einander nicht mehr ausreichend angenähert sind.

Für das magnetische Aufbringen der Rückhaltekraft (entweder durch Abstoßen wenigstens zweier Magnetelemente oder durch Anziehen wenigstens zweier Magnetelemente) kann das wenigstens eine dritte Magnetelement an dem das wenigstens eine Verriegelungselement aufweisenden ersten oder zweiten Verschlussteil in verschiedenen Positionen angeordnet sein. Beispielsweise sieht eine Ausführungsvariante vor, dass in der Rückhalteposition eines an dem ersten oder zweiten Verschlussteil vorgesehenen Sperrelements das wenigstens eine dritte Magnetelement an demselben ersten oder zweiten Verschlussteil zu dem zweiten Magnetelement entlang der Ansetzrichtung beabstandet ist. Alternativ oder ergänzend zu einer solchen versetzten Anordnung des wenigstens einen dritten Magnetelementelements relativ zu dem zweiten Magnetelement des Sperrelements kann vorgesehen sein, dass das wenigstens eine dritte Magnetelement quer zu der Ansetzrichtung zu dem zweiten Magnetelement beabstandet angeordnet ist.

Um insbesondere in einem unverbundenen Zustand der ersten und zweiten Verschlussteile das Verriegelungselement in der Freigabeposition zu halten und/oder das Sperrelement über das wenigstens eine Verriegelungselement in seiner Rückhalteposition zu halten, kann das zweite Magnetelement des Sperrelements in der Rückhalteposition mit dem wenigstens einen Verriegelungselement magnetisch anziehend zusammenwirken. Das wenigstens eine Verriegelungselement kann hierfür aus einem ferromagnetischen Material bestehen oder ein Magnetelement aufweisen. Das Magnetelement des wenigstens einen an dem ersten oder zweiten Verschlussteil vorgesehenen Verriegelungselement kann zum Beispiel ein drittes Magnetelement sein, über das im Zusammenwirken mit dem zweiten Magnetelement des Sperrelements die Rückhaltekraft aufgebracht wird, um das Sperrelement in der Rückhalteposition zu halten.

Durch ein magnetisches Zusammenwirken des zweiten Magnetelements des Sperrelements mit dem wenigstens einen Verriegelungselement ist beispielsweise auch erreichbar, dass bei einem Trennen der ersten und zweiten Verschlussteile voneinander ein Rückstellen des Sperrelements in seine Rückhalteposition erfolgt und hierdurch das wenigstens eine Verriegelungselement unter Wirkung der magnetischen Anziehungskraft des zweiten Magnetelements in die Freigabeposition verstellt wird (und in der Freigabeposition magnetisch gehalten bleibt).

Eine Ausführungsvariante sieht vor, dass das wenigstens eine Verriegelungselement, durch das Verstellen des Sperrelements in seine Sperrposition, in seine Verriegelungsposition verstellbar ist. Hier bewirkt folglich die Verstellung des Sperrelements die Verstellung des wenigstens einen Verriegelungselements in seine Verriegelungsposition. Hierfür weist das Sperrelement einen Verdrängerabschnitt auf, über den mit dem Verstellen des Sperrelements in die Sperrposition eine quer zur Ansetzrichtung wirkende Verstellkraft für das Verstellen des Verriegelungselements in die Verriegelungsposition erzeugbar ist. Der Verdrängerabschnitt kann folglich zur direkten oder indirekten Einwirkung auf das wenigstens eine Verriegelungselement oder auf ein hiermit in Kontakt stehendes Übertragungselement eingerichtet und vorgesehen sein. Durch den Verdrängerabschnitt des Sperrelements wird das wenigstens eine Verriegelungselement folglich in Richtung seiner Verriegelungsposition gedrückt. Für das Aufbringen der Verstellkraft bei einer Verstellung des Sperrelements entlang der Ansetzrichtung kann der Verdrängerabschnitt mit einem sich in Ansetzrichtung verjüngenden, insbesondere konisch verjüngenden Bereich ausgebildet sein, sodass durch Aufgleiten eines Abschnitts des Verriegelungselements oder eines mit dem Verriegelungselement in Kontakt stehenden Übertragungselements an diesem sich verjüngenden Bereich eine kontinuierliche Verstellbewegung des Verriegelungselements in Richtung seiner Verriegelungsposition erreichbar ist.

In einer Ausführungsvariante ist das wenigstens eine Verriegelungselement an dem ersten oder zweiten Verschlussteil zwischen der Freigabeposition und der Verriegelungsposition verstellbar gelagert, insbesondere schwenkbar gelagert. Beispielsweise wird das wenigstens eine Verriegelungselement hierbei durch eine verstellbare Verriegelungskugel oder einen schwenkbaren Verriegelungshebel gebildet. Alternativ kann das wenigstens eine Verriegelungselement mit einem elastisch aus der Freigabeposition in die Verriegelungsposition verstellbaren Abschnitt des ersten oder zweiten Verschlussteils gebildet sein.

Sind ein verstellbar, insbesondere schwenkbar gelagertes Verriegelungselement, beispielsweise mit einem verstellbaren Verriegelungshebel, und ein einen Verdrängerabschnitt aufweisendes Sperrelement miteinander kombiniert, kann eine Ausführungsvariante vorsehen, dass bei einem Trennen der ersten und zweiten Verschlussteile voneinander durch Rückstellen des Sperrelements in seine Rückhalteposition der Verdrängerabschnitt auf das wenigstens eine Verriegelungselement einwirkt, um das wenigstens eine Verriegelungselement aus der Verriegelungsposition in die Freigabeposition zu verstellen, insbesondere in die Freigabeposition zu schwenken. Je nachdem in welche Richtung das Sperrelement verstellt wird, kann der Verdrängerabschnitt beispielsweise auf unterschiedliche Bereiche des wenigstens einen Verriegelungselements einwirken, um das wenigstens eine Verriegelungselement entweder aus der Freigabeposition in die Verriegelungsposition oder umgekehrt aus der Verriegelungsposition in die Freigabeposition zu verstellen. Bei einem schwenkbaren Verriegelungselement kann der Verdrängerabschnitt beispielsweise auf zwei verschiedene Bereiche genau eines Verriegelungselements einwirken, um das Verriegelungselement entweder in die eine Schwenkrichtung um eine Schwenklagerachse des Verriegelungselements oder in die andere, entgegengesetzte Schwenkrichtung um eine Schwenklagerachse des Verriegelungselements zu schwenken.

In einer alternativen Ausführungsvariante kann selbstverständlich auch vorgesehen sein, dass bei einem Trennen der ersten und zweiten Verschlussteile voneinander durch Rückstellen des Sperrelements in seine Rückhalteposition ein zu dem Verdrängerabschnitt verschiedener Abschnitt des Sperrelements für eine Einwirkung auf das wenigstens eine Verriegelungselement vorgesehen ist, um das wenigstens eine Verriegelungselement aus der Verriegelungsposition in die Freigabeposition zu verstellen, insbesondere aus der Verriegelungsposition in die Freigabeposition zu schwenken. Für das Schwenken des Verriegelungselements in die Verriegelungsposition einerseits und das (Zurück-) Schwenken des Verriegelungselements in die Freigabeposition andererseits können folglich an dem Sperrelement verschiedene und insbesondere zueinander beabstandete Abschnitte vorgesehen sein.

Grundsätzlich kann das wenigstens eine Verriegelungselement zumindest teilweise aus einer Lageröffnung des ersten oder zweiten Verschlussteils heraus in seiner Verriegelungsposition verstellbar sein, um im verbundenen Zustand der ersten und zweiten Verschlussteile mit einem Abschnitt des anderen, zweiten oder ersten Verschlussteils formschlüssig in Eingriff gebracht zu werden. Über den formschlüssigen Eingriff ist das wenigstens eine Verriegelungselement in seiner Verriegelungsposition formschlüssig mit dem Abschnitt des anderen, zweiten oder ersten Verschlussteils verbunden, der einen Verriegelungsbereich für den Eingriff des Verriegelungselements definiert. Beispielsweise greift das Verriegelungselement in seiner Verriegelungsposition in eine Aussparung oder eine Nut oder eine verzahnte Verriegelungsfläche oder eine gerillte Verriegelungsfläche des Verriegelungsbereichs des anderen, zweiten oder ersten Verschlussteils formschlüssig ein. In seiner Freigabeposition liegt das Verriegelungselement vorzugsweise vollständig oder zumindest mit einem Großteil innerhalb der Lageröffnung des ersten oder zweiten Eingriffselements vor, sodass das Einführen des ersten oder zweiten Eingriffselements in eine Eingriffsöffnung des anderen, zweiten oder ersten Eingriffselements durch das wenigstens eine Verriegelungselement nicht gehindert ist.

Für eine stärker belastbare Verriegelung der ersten und zweiten Verschlussteile miteinander können mindestens zwei Verriegelungselemente an dem Eingriffselement vorgesehen sein. Die mindestens zwei Verriegelungselemente können hierbei aus der jeweiligen Freigabeposition mit einer Bewegungskomponente quer zur Ansetzrichtung in die jeweilige Verriegelungsposition verstellbar sein. Dies schließt insbesondere auch eine Variante ein, bei der nicht nur genau zwei zueinander entgegengesetzt verstellbare Verriegelungselemente an dem ersten oder zweiten Eingriffselement vorgesehen sind, sondern gegebenenfalls auch eine Vielzahl von Verriegelungselementen, die jeweils bezogen auf die Ansetzrichtung radial nach außen in ihre Verriegelungsposition verstellbar sind, insbesondere durch Verdrängung durch das in die Sperrposition verstellte Sperrelement.

In einer Ausführungsvariante kann durch zwei jeweils in der Verriegelungsposition vorliegende Verriegelungselemente (bei miteinander verbundenen ersten und zweiten Verschlussteilen) eine Schwenkachse definiert sein, um die die ersten und zweiten Verschlussteile relativ zueinander verschwenkbar sind. Hier sind folglich die beiden Verschlussteile aneinandergesteckt und in dem derart eingenommenen verbundenen Zustand über zwei Verriegelungselemente gegen ein Trennen voneinander blockiert, wobei das Sperrelement die Verriegelungselemente gegen eine Verstellung in ihre jeweilige Freigabeposition sperrt. Gleichzeitig wird über die Verriegelungselemente eine Schwenkachse definiert, um die die beiden Verschlussteile relativ zueinander verschwenkbar sind. Insbesondere ist dies bei Verriegelungselementen in Form von Verriegelungskugeln möglich, die in ihrer Verriegelungsposition einerseits in eine Lageröffnung des einen Eingriffselements und andererseits in eine Lageröffnung an einer Innenwandung einer durch das andere Eingriffselement ausgebildeten Eingriffsöffnung formschlüssig eingreifen.

In einer Ausführungsvariante ist an dem ersten Verschlussteil wenigstens ein viertes Magnetelement vorgesehen, dass beim Ansetzen der ersten und zweiten Verschlussteile aneinander mit einem Magnetelement des zweiten Verschlussteils magnetisch anziehend zusammenwirkt, um für die Verbindung der ersten und zweiten Verschlussteile miteinander eine bestimmte Ausrichtung der ersten und zweiten Verschlussteile relativ zueinander vorzugeben. Über das wenigstens eine vierte Magnetelement wird somit im Zusammenspiel mit dem wenigstens einen weiteren Magnetelement, beispielsweise einem dritten Magnetelement des zweiten Verschlussteils, die Verbindung der ersten und zweiten Verschlussteile beim Ansetzen aneinander unterstützt und eine bestimmte Ausrichtung der Verschlussteile in ihrem verbundenen Zustand gewährleistet.

Das wenigstens eine vierte Magnetelement ist beispielsweise an einer, insbesondere in einer Wandung des zweiten Verschlussteils angeordnet, die eine durch das erste Eingriffselement ausgebildete Eingriffsöffnung quer zur Ansetzrichtung berandet.

In einer Ausführungsvariante steht im verbundenen Zustand der ersten und zweiten Verschlussteile das in der Sperrposition vorliegende Sperrelement mit einem Betätigungsabschnitt von dem das wenigstens eine Verriegelungselement aufweisenden ersten oder zweiten Verschlussteil vor. Dieser Betätigungsabschnitt ist dann für einen manuellen Angriff durch einen Nutzer vorgesehen, um das Sperrelement an dem das wenigstens eine Verriegelungselement aufweisenden ersten oder zweiten Verschlussteil in Richtung der Rückhalteposition zu verstellen. Über den an dem das wenigstens eine Verriegelungselement aufweisenden ersten oder zweiten Verschlussteil vorstehenden Betätigungsabschnitt können somit die Verschlussteile voneinander getrennt werden, indem ein Nutzer durch manuellen Kraftangriff an dem Betätigungsabschnitt das Sperrelement aus der Sperrposition in Richtung seiner Rückhalteposition verstellt und das wenigstens eine Verriegelungselement nicht mehr gegen eine Verstellung aus der Verriegelungsposition gesperrt ist.

Alternativ oder ergänzend kann das in der Sperrposition vorliegende Sperrelement im verbundenen Zustand der ersten und zweiten Verschlussteile wenigstens eine Grifffläche für eine manuelle Betätigung des Sperrelements durch einen Nutzer definieren. Die Grifffläche ist für das Angreifen eines Nutzers mit wenigstens einem Finger vorgesehen, um durch Drehen, Schieben, Drücken und/oder Ziehen an der Grifffläche das Sperrelement aus der Sperrposition in Richtung der Freigabeposition zu verstellen. Die wenigstens eine Grifffläche kann hierfür an einer Außenfläche eines Abschnitts des Sperrelements vorgesehen sein, der eine Aufnahme für eine Komponente des das wenigstens eine Verriegelungselement aufweisenden ersten oder zweiten Verschlussteils berandet, insbesondere seitlich begrenzt oder umfangsseitig umschließt. Alternativ kann die Grifffläche an einer Außenfläche eines Abschnitts des Sperrelements vorgesehen sein, der an einer seitlichen Aussparung des das wenigstens eine Verriegelungselement aufweisenden ersten oder zweiten Verschlussteils zugänglich ist.

Gemäß einem zweiten Aspekt der vorgeschlagenen Lösung, der ohne weiteres mit einer Ausführungsvariante gemäß dem vorstehend erläuterten ersten Aspekt kombinierbar ist, ist eine Verschlussvorrichtung vorgeschlagen, die ein erstes Verschlussteil und ein zweites Verschlussteil aufweist, wobei das erste Verschlussteil ein erstes Eingriffselement aufweist und das zweite Verschlussteil ein zweites Eingriffselement aufweist. Beim Ansetzen des zweiten Verschlussteils an das erste Verschlussteil sind die ersten und zweiten Eingriffselemente miteinander in Eingriff bringbar. An dem ersten oder zweiten Eingriffselement ist erneut wenigstens ein zwischen einer Freigabeposition und einer Verriegelungsposition verstellbares Verriegelungselement vorgesehen, dass in seiner Verriegelungsposition die miteinander verbundenen ersten und zweiten Verschlussteile gegen ein Trennen voneinander blockiert. Für das Sperren des wenigstens einen Verriegelungselements in der Verriegelungsposition gegen eine Verstellung in die Freigabeposition umfasst die Verschlussvorrichtung erneut ein zwischen einer Rückhalteposition und einer Sperrposition verstellbares Sperrelement an dem das wenigstens eine Verriegelungselement aufweisenden ersten oder zweiten Verschlussteil. An dem Sperrelement ist nun ein in der Rückhalteposition und/oder in der Sperrposition für einen Nutzer sichtbarer Anzeigebereich vorgesehen, über den der Nutzer visuell darüber informiert wird, ob das Sperrelement in der Rückhalteposition oder der Sperrposition vorliegt.

Mit dem Anzeigebereich ist eine eineindeutige visuelle Zuordnung möglich, ob sich das Sperrelement in der Sperrposition befindet oder nicht und damit ob die Verschlussvorrichtung in einem gesicherten Verbindungszustand vorliegt, in dem die miteinander verbundenen ersten und zweiten Verschlussteile über das wenigstens eine Verriegelungselement gesichert sind und diese Verriegelung über das Sperrelement gesichert ist. Insbesondere in einer Ausführungsvariante, in der das Sperrelement unter magnetisch anziehender Wirkung eines ersten Magnetelements des das Sperrelement nicht verstellbar lagernden ersten oder zweiten Verschlussteils und eines zweiten Magnetelements des Sperrelements in die Sperrposition selbsttätig verstellt wird und die ersten und zweiten Verschlussteile wie vorgesehen aneinander angesetzt sind, ist für einen Nutzer über einen Anzeigebereich oder mehrere Anzeigebereiche des Sperrelements eindeutig erkennbar, ob die Sperrposition durch das Sperrelement eingenommen ist und damit die Verriegelung zwischen den ersten und zweiten Verschlussteilen nicht nur vorliegt, sondern auch wie vorgesehen gesichert ist.

Insbesondere kann ein Anzeigebereich des Sperrelements an oder durch eine Grifffläche für den manuellen Kraftangriff durch einen Nutzer gebildet sein.

Unabhängig von der Ausbildung der Verschlussvorrichtung gemäß einem der vorgenannten ersten und zweiten Aspekte, kann die Verschlussvorrichtung an dem ersten und/oder zweiten Verschlussteil einen Anbindungsbereich für die Verbindung mit einem Zugmittel aufweisen. Ein flexibles Zugmittel kann beispielsweise ein Gurtband, ein Riemen, ein Seil oder eine Kordel sein. Ein Anbindungsbereich für ein flexibles Zugmittel kann beispielsweise mit einem Steg gebildet sein, an dem das Zugmittel durch Umlenkung festlegbar ist.

Beispielsweise kann mit einer Ausführungsvariante einer vorgeschlagenen Verschlussvorrichtung ein Sicherheitsverschluss gebildet sein. Beispielsweise kann ein Sicherheitsverschluss für die Verbindung zweier Verschlussteile an einem Kleidungsstück, einem Accessoire, einer Tasche, einem Koffer, einem Rucksack, einem Möbelstück, einem Gehäuse, einer Baugruppe an einem Fahrzeug, insbesondere an einem Kraftfahrzeug, Fahrrad, Schienenfahrzeug oder einem Boot (z.B. für die Befestigung einer Plane oder eines Verdecks, insbesondere eines Cabrioverdecks oder von Bootszubehör) vorgesehen sein. Auch andere Anwendungen sind denkbar und möglich.

Die beigefügten Figuren veranschaulichen exemplarisch mögliche Ausführungsvarianten der vorgeschlagenen Lösung.

Hierbei zeigen:
- Figuren 1A-1B: zwei Explosionsdarstellungen mit unterschiedlichen Blickrichtungen einer ersten Ausführungsvariante einer vorgeschlagenen Verschlussvorrichtung, bei der mehrere Verriegelungselemente in Form von Verriegelungskugeln vorgesehen sind;
- Figur 2A: eine Seitenansicht der Verschlussvorrichtung der Figuren 1A und 1B beim Ansetzen eines zweiten Verschlussteils an ein erstes Verschlussteil der Verschlussvorrichtung;
- Figur 2B: eine Schnittdarstellung gemäß der Schnittlinie A-A der Figur 2A;
- Figur 2C: eine perspektivische Darstellung der Verschlussvorrichtung der Figur 2A;
- Figur 2D: die Schnittdarstellung der Figur 2B in perspektivischer Darstellung;
- Figuren 3A-3D: in mit den Figuren 2A bis 2D übereinstimmenden Ansichten die Verschlussvorrichtung mit dem zweiten Verschlussteile angesetzt an das erste Verschlussteil, sodass ein Eingriffselement des zweiten Verschlussteils teilweise in eine Eingriffsöffnung an dem ersten Verschlussteil eingeführt ist;
- Figuren 4A-4D: in mit den Figuren 2A bis 2D und 3A bis 3D übereinstimmenden Ansichten die Verschlussvorrichtung mit dem zweiten Verschlussteil vollständig an das erste Verschlussteil angesetzt ist, wobei ein Sperrelement an dem zweiten Verschlussteil aber noch in einer Rückhalteposition vorliegt, in der das Sperrelement eine Verriegelung der ersten und zweiten Verschlussteile aneinander über die, bezogen auf eine Ansetzrichtung des zweiten Verschlussteils an das erste Verschlussteil, radial nach außen verstellten Verriegelungselemente in Form von Verriegelungskugeln noch nicht sichert;
- Figuren 5A-5D: in mit den Figuren 2A bis 2D, 3A bis 3D und 4A bis 4D übereinstimmenden Ansichten die Verschlussvorrichtung mit dem Sperrelement in einer Sperrposition, in der über einen Verdrängerabschnitt des Sperrelements die Verriegelungskugeln gegen eine Verstellung aus einer Verriegelungsposition gesperrt sind;
- Figuren 6A-10D: in mit den Figuren 1A bis 5D übereinstimmenden Ansichten eine Weiterbildung der Ausführungsvariante der Figuren 1 A bis 5D, bei der ein zusätzliches Federelement vorgesehen ist, über das das Sperrelement in seine Rückhalteposition vorgespannt ist;
- Figuren 11A-11B: zwei Explosionsdarstellungen mit unterschiedlichen Blickrichtungen einer weiteren Ausführungsvariante einer vorgeschlagenen Verschlussvorrichtung, bei der das Sperrelement einen kreisringförmigen Betätigungsabschnitt mit einer umfangsseitig umlaufenden Grifffläche und mit einer zentralen Aufnahme definiert, und bei der Verriegelungselemente durch an dem zweiten Verschlussteil elastisch verlagerbaren Zungen gebildet sind;
- Figur 12: in perspektivische Ansicht die Verschlussbarvorrichtung der Figuren 11A und 11B beim Ansetzen des zweiten Verschlussteils an das erste Verschlussteil;
- Figur 13A: die Verschlussvorrichtung der Figur 12 in Seitenansicht;
- Figur 13B: eine Schnittdarstellung der Verschlussvorrichtung entlang der Schnittlinie A-A der Figur 13A;
- Figur 13C: eine perspektivische Ansicht der Schnittdarstellung der Figur 13B;
- Figuren 14-15C: in mit den Figuren 12 und 13A bis 13C übereinstimmenden Ansichten die Verschlussvorrichtung der Figuren 12 bis 13C mit dem zweiten Verschlussteil angesetzt an das erste Verschlussteil und mit noch in der Rückhalteposition vorliegendem Sperrelement;
- Figuren 16-17C: in mit den Figuren 12 bis 13C und 14 bis 15C übereinstimmenden Ansichten die Verschlussvorrichtung der Figuren 12A bis 15C mit dem Sperrelement in der Sperrposition;
- Figur 18: in Explosionsdarstellung eine weitere Ausführungsvariante einer vorgeschlagenen Verschlussvorrichtung;
- Figur 19A: eine Seitenansicht der Verschlussvorrichtung der Figur 18 mit einem zweiten Verschlussteile beim Ansetzen an ein erstes Verschlussteil der Verschlussvorrichtung;
- Figur 19B: eine gegenüber der Figur 19A um 90° gedrehte Seitenansicht der Verschlussvorrichtung der Figur 19A;
- Figur 19C: eine Schnittdarstellung der Verschlussvorrichtung gemäß der Schnittlinie A-A der Figur 19B;
- Figuren 20A-20C: in mit den Figuren 19A bis 19 C übereinstimmenden Ansichten die Verschlussvorrichtung der Figuren 19A bis 19C mit dem zweiten Verschlussteil angesetzt an das ersten Verschlussteilen und noch in einer Rückhalteposition vorliegendem Sperrelement;
- Figuren 21A-21C: in mit den Figuren 19A bis 19C und 20A bis 20C übereinstimmenden Ansichten die Verschlussvorrichtung der Figuren 19A bis 19C und 20A bis 20C mit dem Sperrelement in seiner Betätigungsposition;
- Figuren 22A-22C: in mit den Figuren 19A bis 19C, 20A bis 20C und 21A bis 21C übereinstimmenden Ansichten die Verschlussvorrichtung der Figuren 19 A bis 21 C mit dem zweiten Verschlussteil in einer um eine Schwenkachse gegenüber dem zweiten Verschlussteil verkippten Stellung;
- Figur 22D: eine perspektivische Darstellung der Verschlussvorrichtung der Figuren 22A bis 22C mit dem zweiten Verschlussteil in der gegenüber dem ersten Verschlussteil verkippten Stellung;
- Figur 22E: eine perspektivische Ansicht der Schnittdarstellung der Figur 22C;
- Figuren 23A-23B: zwei Explosionsdarstellungen mit unterschiedlichen Blickrichtungen einer weiteren Ausführungsvariante einer vorgeschlagenen Verschlussvorrichtung, bei der zueinander gegenläufig an dem zweiten Verschlussteil schwenkbar gelagerte Verriegelungselemente vorgesehen sind und ein Sperrelement durch zwei einander gegenüberliegende dritte Magnetelemente an dem zweiten Verschlussteil in der Rückhalteposition gehalten ist;
- Figur 24A: eine Seitenansicht der Verschlussvorrichtung der Figuren 23A und 23B mit dem zweiten Verschlussteil beim Ansetzen an das erste Verschlussteil;
- Figur 24B: eine in gegenüber der Figur 24A um 90° gedrehte Seitenansicht die Verschlussvorrichtung der Figur 24A;
- Figur 24C: eine Schnittdarstellung der Verschlussvorrichtung gemäß der Schnittlinie A-A der Figur 24B;
- Figur 24D: eine perspektivische Darstellung der Verschlussvorrichtung der Figur 24A;
- Figur 24E: eine perspektivische Ansicht der Schnittdarstellung der Figur 24 C;
- Figuren 25A-25E: in mit den Figuren 24A bis 24E übereinstimmenden Ansichten die Verschlussvorrichtung mit dem zweiten Verschlussteil an das erste Verschlussteil angesetzt und mit noch in ihren jeweiligen Freigabepositionen vorliegenden Verriegelungselementen und dem Sperrelement in seiner Rückhalteposition;
- Figuren 26A-26E: in mit den Figuren 24A bis 24E und 25A bis 25E übereinstimmenden Ansichten die Verschlussvorrichtung mit dem in seine Sperrposition verstelltem Sperrelement und hierdurch in ihre Verriegelungspositionen geschwenkten Verriegelungselementen;
- Figur 27: eine Explosionsdarstellung einer weiteren Ausführungsvariante einer vorgeschlagenen Verschlussvorrichtung, bei der schwenkbar an dem zweiten Verschlussteil gelagerte Verriegelungselemente unter Wirkung des Sperrelements zueinander gegenläufig in ihre Verriegelungsposition schwenkbar sind, wobei in einer Verriegelungsposition ein Verriegelungselement jeweils formschlüssig in einen verzahnten oder gerillten Verriegelungsbereich an dem ersten Verschlussteil eingreifen;
- Figur 28A: eine Schnittdarstellung gemäß einer Schnittlinie A-A der Verschlussvorrichtung der Figur 28B mit dem zweiten Verschlussteil beim Ansetzen an das erste Verschlussteil;
- Figur 28B: eine Draufsicht auf die Verschlussvorrichtung der Figur 28A mit Darstellung der Schnittlinie A-A;
- Figur 28C: eine perspektivische Ansicht der Schnittdarstellung der Figur 28A;
- Figur 28D: eine perspektivische Darstellung der Verschlussvorrichtung der Figuren 28A bis 28C;
- Figuren 29A-29D: in mit den Figuren 28A bis 28D übereinstimmenden Ansichten die Verschlussvorrichtung mit dem zweiten Verschlussteil angesetzt an das erste Verschlussteil und mit noch in der Rückhalteposition vorliegendem Sperrelement;
- Figuren 30A-30D: in mit den Figuren 28A bis 28D und 29A bis 29D übereinstimmenden Ansichten die Verschlussvorrichtung der Figuren 28A bis 29D mit dem Sperrelement in der Sperrposition und mit den hierdurch in ihre Verriegelungspositionen geschwenkten Verriegelungselementen;
- Figur 31: ein Ausschnitt der Figur 30 A gemäß dem Detail B in vergrößertem Maßstab;
- Figuren 32 bis 35D: in mit den Figuren 27 bis 30D übereinstimmenden Ansichten eine Weiterbildung der Verschlussvorrichtung der Figuren 27-31, bei der die Verriegelungselemente in ihrer jeweiligen Verriegelungsposition in eine Aussparung an dem ersten Verschlussteil formschlüssig eingreifen.

Die Figuren 1 A bis 5D zeigen eine erste Ausführungsvariante einer Verschlussvorrichtung V gemäß der vorgeschlagenen Lösung mit einem ersten Verschlussteil 1, das eine Eingriffsöffnung 12 als erstes Eingriffselement definiert, und einem zweiten Verschlussteil 2, das mit einem (zweiten) Eingriffselement 22 in die Eingriffsöffnung 12 einsteckbar ist, um die Verschlussvorrichtung V zu schließen. Das Schießen der Verschlussvorrichtung kann hierbei durch magnetische Anziehung von Magnetelementen der ersten und zweiten Verschlussteile 1, 2 unterstützt werden, sodass die ersten und zweiten Verschlussteile 1, 2 bei einem Ansetzen aneinander bereits ab einem vorbestimmten Abstand zueinander selbsttätig miteinander verbunden und miteinander verriegelt werden.

Das erste Verschlussteil 1 ist vorliegend exemplarisch mit einem hülsenförmigen Körper ausgebildet, der eine kreiszylindrische Eingriffsöffnung 12 definiert. Insbesondere anhand der Explosionsdarstellungen der Figuren 1A und 1B ist ersichtlich, dass das zweite Verschlussteil 2 einen ebenfalls kreiszylindrischen Körper 20 aufweist, an dessen einem (Längs-) Ende das Eingriffselement 22 ausgebildet ist. An dem Eingriffselement 22 ist ein umfangsseitig umlaufender Lagerabschnitt mit Lageröffnungen für Verriegelungselemente 4 - hier in Form von aus einem ferromagnetischen Material hergestellten Verriegelungskugeln - ausgeformt. Diese Verriegelungselemente 4 werden an dem Lagerabschnitt 200 über ein zweites Magnetelement M2 in einer Freigabeposition gehalten, wobei das zweite Magnetelement M2 innerhalb eines Verdrängerabschnitts 32 eines Sperrelements 3 der Verschlussvorrichtung V angeordnet ist.

Das hier längserstreckte und im Wesentlichen stiftförmige Sperrelement 3 ist mit dem Verdrängerabschnitt 32 in einer als Führungskanal ausgebildeten zentralen Führung 203 des zweiten Verschlussteils 2 verschieblich gelagert. Die Führung 203 verläuft hierbei parallel zu einer Ansetzrichtung A, entlang der sich das Eingriffselement 22 erstreckt und entlang der das zweite Verschlussteil 2 an das erste Verschlussteil 1 ansetzbar ist (vgl. insbesondere Figuren 2A bis 2D). Über einen Schaftabschnitt 31 ist der Verdrängerabschnitt 32 mit einem Betätigungsabschnitt 30 des Sperrelements 3 verbunden, der beispielsweise auf ein Ende des Schaftabschnitts 31 aufgesteckt oder aufgeschraubt ist. Der Betätigungsabschnitt 32 steht im zusammengebauten Zustand des zweiten Verschlussteils 2 an einer Oberseite des zweiten Verschlussteils 2 vor, die vorliegend durch einen - vorliegend exemplarisch scheibenförmigen - Handhabungsabschnitt 201 definiert ist.

Wie insbesondere anhand der Ansichten der Figuren 2A bis 2D ersichtlich ist, ist das Sperrelement 2 in einem mit dem ersten Verschlussteil 1 unverbundenen Zustand des zweiten Verschlussteils 2 in einer Rückhalteposition gehalten, in der das zweite Magnetelement M2 in dem Verdrängerabschnitt 32 mit den umfangsseitig um den Verdrängerabschnitt 32 in dem Lagerabschnitt 200 angeordneten Verriegelungselement 4 magnetisch anziehend zusammenwirkt. Die einzelnen Verriegelungselemente 4 liegen hierbei jeweils an einem sich konisch verjüngenden Ende einer längserstreckten Verdrängerrippe 320 des Verdrängerabschnitts 32 an und halten hierdurch das Sperrelement 3 in der dargestellten Rückhalteposition. In der Rückhalteposition wird das Sperrelement 3 auch bei an dem Sperrelement 3 angreifender Schwerkraft nicht relativ zu dem zweiten Verschlussteil 2 verlagert. Wurde das Sperrelement 3 an dem zweiten Verschlussteil 2 manuell verstellt, nimmt das Sperrelement 3 selbsttätig die Rückhalteposition wieder ein. Damit ist sichergestellt, dass das Sperrelement 3 für eine Verbindung der ersten und zweiten Verschlussteile 1, 2 miteinander in der Rückhalteposition vorliegt und verbleibt, bis eine Verriegelung der ersten und zweiten Verschlussteile 1, 2 aneinander erfolgen soll.

Für eine Verbindung der ersten und zweiten Verschlussteile 1, 2 aneinander wird das Eingriffselement 22 in die Eingriffsöffnung 12 entlang der Ansetzrichtung A eingeführt (vgl. Figuren 2A bis 2D). Mit dem damit verbundenen Einstecken des Eingriffselements 22 in die Eingriffsöffnung 12 geht eine Annäherung des in dem Verdrängerabschnitt 32 aufgenommenen zweiten Magnetelements M2 an ein erstes Magnetelement M1 des ersten Verschlussteils 1 einher, das in einem Boden der Eingriffsöffnung 12 angeordnet ist (vgl. Figuren 3A bis 3D).

Ist das Eingriffselement 22 maximal möglich in die Eingriffsöffnung 12 eingesteckt, gelangen die Verriegelungselemente 4 in formschlüssigen Eingriff mit einem Verriegelungsbereich 14, der an einer die Eingriffsöffnung 12 berandenden Innenwandung des ersten Verschlussteils 1 durch eine umfangsseitig umlaufende Nut gebildet ist. Die Verriegelungselemente 4 werden aus der jeweiligen Lageröffnung des Lagerabschnitts 200 radial nach außen in eine Verriegelungsposition verstellt, bleiben dabei aber noch in formschlüssigem Eingriff mit dem Lagerabschnitt 200. Derart ist über die Verriegelungselemente 4 das zweite Verschlussteil 2 mit dem ersten Verschlussteil 1 an dem in die Eingriffsöffnung 12 eingesteckten Eingriffselement 22 verriegelt. Mit der Verstellung der Verriegelungselemente 4 in ihre Verriegelungsposition ist das Sperrelement 3 freigegeben und nicht mehr an einer Verstellung innerhalb der Führung 203 gehindert.

Indem das erste Magnetelement M1 des ersten Verschlussteils 1 und das zweite Magnetelement M2 des Sperrelements 3 einander magnetisch anziehend zusammenwirken, wirkt in dem bestimmungsgemäß verbundenen Zustand der ersten und zweiten Verschlussteile 1, 2 eine Betätigungskraft F2 auf den Verdrängerabschnitt 32 des Sperrelements 3. Unter der Wirkung dieser Betätigungskraft F2 wird das Sperrelement 3 mit dem Verdrängerabschnitt 32 entlang der Ansetzrichtung A bezüglich des zweiten Verschlussteils 2 und des ersten Verschlussteils 1 in eine Sperrposition verstellt. Über die Verstellung in die Sperrposition wirkt der Verdrängerabschnitt 32 über seine Verdrängerippen 320 auf die Verriegelungselemente 4 ein und belastet diese mit radial nach außen weisenden Verstellkräften R1, RR 2 in die jeweilige Verriegelungsposition.

Abweichend hierzu kann auch vorgesehen sein, dass die durch die magnetische Anziehung der ersten und zweiten Magnetelements 1, 2 aufgebrachte Betätigungskraft F2 eine zwischen den Verriegelungselementen 4 und dem zweiten Magnetelement M2 wirkende Rückhaltekraft übersteigt, mit der die Verriegelungselemente 4 magnetisch in ihrer Freigabepositionen gehalten werden. Durch die dann diese Rückhaltkraft übersteigende Betätigungskraft F2 wird das Sperrelement 3 in Ansetzrichtung A verstellt und verdrängt hierbei die Verriegelungselemente 4 radial nach außen in ihre jeweilige Verriegelungsposition.

Liegt das Sperrelement 3 in seiner Sperrposition entsprechend den Figuren 5A bis 5D vor, sperrt der Verdrängerabschnitt 32 die Verriegelungselemente 4 gegen eine Verstellung aus ihrer Verriegelungsposition. Die formschlüssige Verriegelung über die Verriegelungselemente 4 zwischen den ersten und zweiten Verschlussteilen 1, 2 ist somit über das Sperrelement 3 gesichert, sodass ohne axiale Verstellung des Sperrelements 3 die Verriegelung nicht lösbar ist und die Verschlussteile 1, 2 nicht voneinander getrennt werden können. Um die beiden Verschlussteile 1, 2 voneinander trennen zu können, muss ein Nutzer manuell oberhalb des Handhabungsabschnitts 201 des zweiten Verschlussteils 2 an dem Betätigungsabschnitt 30 des Sperrelements 3 manuell angreifen und das Sperrelement 3 entgegengesetzt zur Ansetzrichtung A relativ zu dem zweiten Verschlussteil 2 ziehen. Die damit einhergehende Verstellung des Verdrängerabschnitts 32 erfolgt dann entgegen der durch die ersten und zweiten Magnetelemente 1, 2 aufgebrachten Betätigungskraft F2. Ist das Sperrelement 3 über eine bestimmte Relativposition hinaus zu dem zweiten Verschlussteile 2 axial verstellt, werden die Verriegelungselemente 4 durch das zweiten Magnetelement M2 wieder zurück, radial nach innen in ihre Freigabepositionen verstellt und hierdurch außer Eingriff mit der Nut 14 des ersten Verschlussteils 1 gebracht. Das zweite Verschlussteil 2 kann dann - vorliegend auch durch weiteres Ziehen an dem Sperrelement 3 - von dem ersten Verschlussteil 1 abgezogen werden.

Bei der Weiterbildung der Verschlussvorrichtung V der Figuren 6A bis 10D ist das Sperrelement 3 im Unterschied zu der Ausführungsvariante der Figuren 1A bis 5D durch ein Federelement 5 in seine Sperrposition federelastisch vorgespannt. Das Federelement ist hier als Druckfeder 5 ausgebildet. Die Druckfeder 5 ist an dem Schaftabschnitt 31 des Sperrelements 3 angeordnet und stützt sich einerseits an einer dem Verdrängerabschnitt 32 zugewandten Stirnseite des Betätigungsabschnitt 30 und andererseits an einem als Stützabschnitt vorgesehenen, ringförmigen Steg 32 innerhalb der Führung 203 ab.

Eine von der Druckfeder 5 aufgebrachte Federkraft wirkt als (zusätzliche) Rückstellkraft auf das Sperrelement 3, um im unverbundenen Zustand des zweiten Verschlussteils 2 das Sperrelement 3 an dem zweiten Verschlussteil 2 in der Rückhalteposition zu halten. Die Federkraft ist hierbei derart auf die von den ersten und zweiten Magnetelemente M1 und M2 auf den Verdrängerabschnitt 32 aufgebrachte Betätigungskraft F2 abgestimmt, dass die aus der Magnetkraft resultierende Betätigungskraft F2 bei ausreichender Annäherung der ersten und zweiten Magnetelemente M1, M2 aneinander eine insbesondere von der Druckfeder 5 aufgebrachte Rückstellkraft übersteigt und damit das Sperrelement 3 magnetkraftgesteuert in seine Sperrposition verstellt wird, wenn die ersten und zweiten Verschlussteile 1, 2 durch Einstecken des Eingriffselements 22 die Eingriffsöffnung 12 miteinander verbunden sind (vgl. insbesondere Figuren 9A bis 9D).

Liegt die Verschlussvorrichtung V in dem den Figuren 10A bis 10D dargestellten Zustand vor, ist das Sperrelement 3 über das Zusammenwirken der ersten und zweiten Magnetelemente 1, 2 in seiner Sperrposition gehalten. Damit sind die Verriegelungselemente 4 über den Verdrängerabschnitt 32 des Sperrelements 3 gegen eine Verstellung aus ihrer jeweiligen Verriegelungsposition sperrt, bis ein Nutzer das Sperrelement 3 zur Ansetzrichtung A entgegensetzt verstellt. Diese Verstellung in Richtung der Rückhalteposition des Sperrelements 3 erfolgt entgegen der Betätigungskraft F2, wird aber durch die Wirkung der sich in entspannenden Druckfeder 3 unterstützt.

Die Figuren 11A bis 17C zeigen eine weitere Ausführungsvariante einer vorgeschlagenen Verschlussvorrichtung V mit einem ersten Verschlussteil 1, das eine Eingriffsöffnung 12 aufweist, und mit einem zweiten Verschlussteile 2, an dem ein Sperrelement 3 verstellbar gelagert ist. Bei der Ausführungsvariante der Figuren 11A bis 17C sind Verriegelungselemente 24 als elastisch verlagerbare Zungen an einem Eingriffsabschnitt 22 des zweiten Verschlussteils 2 ausgebildet, der in die Eingriffsöffnung 12 hinein einführbar ist, um die ersten und zweiten Verschlussteile 1, 2 miteinander zu verbinden.

Ein Körper 20 des zweiten Verschlussteils 2 ist bei der Ausführungsvariante der Figuren 11A bis 17C entsprechend der Explosionsdarstellungen der Figuren 11A und 11B an einem von dem Eingriffselement 22 abgewandten Ende mit einem Führungsbereich 202 ausgebildet, der für die axiale Führung des Sperrelements 3 und dessen radiale Abstützung im Bereich des Betätigungsabschnitt 30 vorgesehen ist. An dem anderen Ende des Körpers 20 des zweiten Verschlussteils 2 sind die axial in Ansetzrichtung A vorstehenden, zungenförmigen Verriegelungselemente 24 vorgesehen, die umfangsseitig eine als Führungskanal ausgebildete Führung 203 für einen stiftförmigen Verdrängerabschnitt 32 des Sperrelements 3 beranden.

Am Boden der Eingriffsöffnung 12 des ersten Verschlussteils 1 ist erneut ein erstes Magnetelement M1 in dem ersten Verschlussteil 1 angeordnet. Der in Richtung des ersten

Verschlussteils 1 von dem Sperrelement 3 vorstehende Verdrängerabschnitt 32 trägt ein zweites Magnetelement M2, das mit dem ersten Magnetelement M1 des ersten Verschlussteils 1 erneut magnetisch anziehend zusammenwirken kann, wenn die ersten und zweiten Verschlussteile 1 einander entlang der Ansetzrichtung A ausreichend angenähert sind.

Der Betätigungsabschnitt 30 des Sperrelements 3 ist bei der Ausführungsvariante der Figuren 11A bis 17C kreisringförmig ausgebildet und umrandet umfangsseitig eine Aufnahme 300. Eine die Aufnahme 300 berandende Wandung des Betätigungsabschnitt 30 weist an einer äußeren Mantelfläche eine umfangseitig umlaufende Grifffläche 301 auf, die für den manuellen Angriff durch einen Nutzer vorgesehen ist. Der Betätigungsabschnitt 30 ist an axial vorstehenden und in Umfangsrichtung zueinander beabstandeten Führungsstegen 2020 des Führungsbereichs 202 verschieblich gelagert, während in dem in der Figur 12 illustrierten zusammengebauten Zustand des zweiten Verschlussteils 2 der Verdrängerabschnitt 32 in der zentralen Führung 203 des zweiten Verschlussteils 2 verschieblich gehalten ist.

Innerhalb der Aufnahme 300 des Betätigungsabschnitts 30 ist ein Deckelelement 6 untergebracht. Dieses Deckelelement 6 weist einen kreisscheibenförmigen Deckelabschnitt 60 auf, der innerhalb der Aufnahme 300 für einen Nutzer sichtbar ist. In Richtung des Verdrängerabschnitts 32 und der Verriegelungselemente 24 steht an einer Unterseite des Deckelabschnitts 60 ein Trägerabschnitt 61 axial an dem Deckelelement 6 vor. Dieser Trägerabschnitt 61 nimmt, zum Beispiel entsprechend der Schnittdarstellung der Figuren 13B und 13C, ein drittes Magnetelement M3 auf. Über den Deckelabschnitt 60 ist das Deckelelement 6 an dem Führungsbereich 202 festgelegt. Das dritte Magnetelement M3 des Deckelelements 6 wirkt magnetisch anziehend mit dem zweiten Magnetelement M2 in dem Verdrängerabschnitt 32 zusammen, sodass eine Rückhaltekraft F1 auf den Verdrängerabschnitt 32 aufgebracht ist, die das Sperrelement 3 in der in den Figuren 12-13 C dargestellten Rückhalteposition hält, wenn das zweite Verschlussteil 2 nicht mit dem ersten Verschlussteil 1 verbunden ist.

In der Rückhalteposition liegt der Deckelabschnitt 60 innerhalb der Aufnahme 300 gegenüber einem oberen Rand des Betätigungsabschnitt 30 zurückgesetzt vor. Der Verdrängerabschnitt 32 liegt entgegengesetzt zu der Ansetzrichtung A (in den Figuren 13B und 13C nach oben) versetzt zu einem sich verjüngenden Ende der Führung 203 vor. Derart liegen die Verriegelungselemente 24 von dem Verdrängerabschnitt 32 unbeeinflusst jeweils in einer Freigabeposition vor, sodass das Eingriffselement 22 des zweiten Verschlussteils 2 unbeeinträchtigt von den Verriegelungselementen 24 in die Eingriffsöffnung 12 an dem ersten Verschlussteil 1 entlang der Ansetzrichtung A eingesteckt werden kann (vgl. Figur 13A bis 13C).

Ist das Eingriffselement 22 maximal in die Eingriffsöffnung 12 eingesteckt, d. h. vorliegend bis ein durch einen Absatz am Außenumfang des zweiten Verschlussteils 2 ausgebildeter Kontaktabschnitt 302 an einem das obere Ende des ersten Verschlussteils 1 definierenden Handhabungsabschnitt 101 anschlägt, wirkt der von dem zweiten und dritten Magnetelement M1, M3 aufgebrachten Rückhaltekraft F1 eine von den ersten und zweiten Magnetelementen M1, M2 aufgebrachte Betätigungskraft 2 entgegen, die die Rückhaltekraft F1 übersteigt (vgl. Figuren 14 und 15A bis 15C). Durch die die Rückhaltekraft F1 übersteigende Betätigungskraft F2 wird folglich das Sperrelement 3 mit seinem Verdrängerabschnitt 32 selbsttätig weiter in die Ansetzrichtung A verlagert. Hierdurch wird der Verdrängerabschnitt 32 in dem sich verjüngenden Ende der Führung 203 in seine Sperrposition verstellt, wodurch der Verdrängerabschnitt 32 radial nach außen weisende Verstellkräfte R1, R2 auf die Verriegelungselemente 24 ausgeübt. Der Verdrängerabschnitt 32 verdrängt somit die umfangsseitig zueinander beabstandet angeordnete und elastisch verlagerbaren Verriegelungselemente 24, die an dem Eingriffselement 22 ausgebildet sind, bezogen auf die Ansetzrichtung A radial nach außen. Hierdurch gelangen die Enden der Verriegelungselemente 24 jeweils in formschlüssigen Eingriff mit einer innenseitig umlaufenden Nut 14 an einer Innenwandung der Eingriffsöffnung 12 des ersten Verschlussteils 1.

Entsprechend den Figuren 16 und 17A bis 17C ist das Sperrelement 3 unter Wirkung der Betätigungskraft F2 magnetisch in der Sperrposition gehalten und sperrt die Verriegelungselemente 24 jeweils gegen eine Verstellung aus der Verriegelungsposition. Die ersten und zweiten Verschlussteile 1, 2 können ohne Verstellung des Sperrelements 3 entgegengesetzt zur Ansetzrichtung A nicht voneinander getrennt werden.

In der Sperrposition des Sperrelements 3 schließt ein oberer Rand des Betätigungsabschnitts 30 mit der Oberseite des Deckelabschnitts 60 des Deckelelements 6 flächenbündig oder nahezu flächenbündig ab. Der Betätigungsabschnitt 30 ist folglich in Ansetzrichtung A an dem Führungsbereich 202 entlang auf das erste Verschlussteil 1 zu verstellt, sodass auch der außen liegende Griffbereich 301 dem ersten Verschlussteil 1 angenähert ist. Zum Lösen der Sperre über das Sperrelement 3 kann nun ein Nutzer beispielsweise manuell mit zwei Fingern an dem Griffbereich 301 und einem Daumen an der Oberseite des Deckelabschnitts 60 angreifen und damit einhändig das Sperrelement 3 entgegen der Ansetzrichtung A in Richtung der Rückhalteposition ziehen, um die Verschlussvorrichtung zu öffnen. Diese Rückstellbewegung in Richtung der Rückhalteposition erfolgt entgegen der Betätigungskraft F2, die von den ersten und zweiten Magnetelementen M1, M2 aufgebracht wird und wird von der Rückhaltekraft F1 unterstützt, die von den zweiten und dritten Magnetelementen M2, M3 aufgebracht wird. Ab einer bestimmten Relativposition des Verdrängerabschnitts 32 zu dem ersten Magnetelement 1 des ersten Verschlussteils 1 und damit ab einer bestimmten Relativposition des Sperrelements 3 bezüglich des zweiten Verschlussteils 2 ändern sich die Magnetkraftverhältnisse und übersteigt die Rückhaltekraft F1 die Betätigungskraft F2, sodass das Sperrelement 3 die Rückhalteposition selbsttätig einnimmt und in dieser über die zweiten und dritten Magnetelement M2, M3 gehalten bleibt.

Grundsätzlich ist es aber bei der dargestellten Ausführungsvariante auch möglich, dass die Verschlussvorrichtung V durch Ziehen am Griffbereich 301 mit einer Öffnungsbewegung entgegengesetzt zur Ansetzrichtung A öffnen lässt, also die Sperre über das Sperrelement 3 aufgehoben, die Verriegelung gelöst und das zweite Verschlussteil 2 von dem ersten Verschlussteil 1 abgezogen wird. Ein Gegenlager mit einem Daumen an Deckelelement 6 ist somit nicht unbedingt nötig, um die Verschlussvorrichtung zu öffnen und die beiden Verschlussteile 1, 2 voneinander zu trennen.

Bei der Ausführungsvariante der Figuren 18 bis 22E ist ein erstes Verschlussteil 1 mit einem U-förmigen Eingriffsabschnitt ausgebildet, sodass zwischen zwei einander zugewandten Schenkeln die Eingriffsöffnung 12 definiert ist. An einem von der Eingriffsöffnung 12 abgewandten Ende bildet das Verschlussteil 1 hier einen Anbindungsbereich 11 mit einem Umlenksteg für die Festlegung eines flexiblen Zugmittels, zum Beispiel in Form eines Gurtbands, eines Riemens, eines Seils oder einer Kordel aus. In einer Basis der U-Form, die die beiden Schenkel miteinander verbindet, ist erneut ein erstes Magnetelement M1 angeordnet. Ein zweites Verschlussteil 2 der Verschlussvorrichtung V der Figuren 18 bis 22E ist zweiteilig ausgeführt und weist einen Körper 20.1 mit einem Eingriffselement 22 für den Eingriff in die Eingriffsöffnung 12 des ersten Verschlussteils 1 sowie ein Führungselement 20.2 auf. Das Führungselement 20.2 ist für die verschiebliche Führung eines Sperrelements 3 vorgesehen und an dem Körper 20.1 festgelegt.

An dem Führungselement 20.2 ist vorliegend ein weiterer Anbindungsbereich 21 mit einem Umlenksteg vorgesehen, der ebenfalls für die Festlegung eines flexiblen Zugmittels, zum Beispiel in Form eines Gurtbandes, eines Riemens, eines Seils oder einer Kordel vorgesehen ist. Derart können mit der Verschlussvorrichtung V zwei flexible Zugmittel miteinander lösbar verbunden werden.

Wie insbesondere anhand der Explosionsdarstellung der Figur 18 ersichtlich ist, weist das Sperrelement 3 in dieser Ausführungsvariante einen Verdrängerabschnitt 32 auf, an dem erneut ein zweites Magnetelement M2 aufgenommen ist. Von dem Verdrängerabschnitt 32 stehen - entgegengesetzt zur Ansetzrichtung A - zwei Schenkel vor, die gemeinsam einen Betätigungsabschnitt 30 des Sperrelements 3 bilden und zwischen sich eine Aufnahme für das Führungselement 20.2 des 2. Verschlussteils 2 definieren. An voneinander abgewandten Außenseiten der Schenkel des Betätigungsabschnitt 30 sind Griffflächen 301A und 301B für den manuellen Angriff durch einen Nutzer vorgesehen, um das Sperrelement 3 aus seiner Sperrposition in Richtung seiner Rückhalteposition zu verstellen, wenn die ersten und zweiten Verschlussteile 1, 2 aneinander angesetzt und miteinander verriegelt sind, aber wieder voneinander getrennt werden sollen.

Für das Verbinden und Verriegeln der ersten und zweiten Verschlussteile 1, 2 miteinander wird das zweite Verschlussteil 2 entlang der Ansetzrichtung A entsprechend den Figuren 19A bis 19C an das erste Verschlussteil 1 angesetzt, indem das Eingriffselement 22 des Körpers 20.1 in die Eingriffsöffnung 12 an dem ersten Verschlussteil 2 eingeführt wird. In dem noch unverbundenen Zustand sind Verriegelungselemente 4A, 4B der Verschlussvorrichtung V der Figuren 18 bis 22E innerhalb von Lageröffnungen 200A und 200B des Eingriffselements 22 magnetisch in einer Freigabeposition gehalten. Die Lageröffnungen 200A und 200B sind an voneinander abgewandten Längsseiten des Eingriffselements 22 vorgesehen. Vorliegend sind genau zwei Verriegelungselemente 4A, 4B vorgesehen, die jeweils als Verriegelungskugeln ausgebildet sind. Diese Verriegelungskugeln sind vorliegend aus einem ferromagnetischen Material hergestellt. Derart wirken das zweite Magnetelement M2 in dem Verdrängerabschnitt 32 des Sperrelements 3 und die beiden Verriegelungselemente 4A, 4B magnetisch anziehend zusammen, um einerseits die Verriegelungselemente 4A, 4B innerhalb der Lageröffnungen 200A und 200B in einer Freigabeposition zu halten, in der die Verriegelungselemente 4A, 4B aus den Lageröffnungen 200A, 200B nicht bezogen auf die Ansetzrichtung A radial nach außen vorstehen. Andererseits ist über die magnetische Anziehung der Verriegelungselemente 4A, 4B und des zweiten Magnetelements M2 das Sperrelement 3 in der in den Figuren 19A bis 19C dargestellten Rückhalteposition gehalten, in der der Verdrängerabschnitt 32 mit seinem sich verjüngenden Ende zu einem axialen Ende einer zentralen Führung 203 innerhalb des Eingriffselement 22 entgegen der Ansetzrichtung A beabstandet ist.

Ist das zweite Verschlussteile 2 entlang der Ansetzrichtung A an das erste Verschlussteil 1 gesteckt und das Eingriffselement 22 des zweiten Führungsteils 2 in der Eingriffsöffnung 12 aufgenommen, liegt das Eingriffselement 22 in einer Relativposition bezüglich des ersten Verschlussteils 1 vor, in der das zweite Magnetelement M2 an dem Verdrängerabschnitt 32 so weit dem ersten Magnetelement M1 des ersten Verschlussteils 1 angenähert ist, dass die aus der magnetischen Anziehung der ersten und zweiten Magnetelemente M1, M2 resultierende und in Ansetzrichtung A wirkende Betätigungskraft F2 die Rückhaltekraft übersteigt, die über die magnetische Anziehung der Verriegelungselemente 4A, 4B und dem zweiten Magnetelement M2 aufgebracht wird. Das Sperrelement 3 wird folglich magnetkraftbedingt weiter in Ansetzrichtung A innerhalb der Führung 203 verlagert. Hierdurch verdrängt der Verdrängerabschnitt 32 die beiden Verriegelungselemente 4A, 4B radial nach außen. Die beiden Verriegelungselemente 4A, 4B werden somit mit senkrecht zur Ansetzrichtung A, radial nach außen wirkenden Verstellkräften R1 und R2 beaufschlagt und gelangen hierdurch jeweils in eine Verriegelungsposition, in der die Verriegelungselemente 4A, 4B jeweils sowohl in ihre zugehörige Lageröffnung 200A oder 200B an dem Eingriffselement 22 als auch in eine Aussparung 14A oder 14B an der Innenwandung der Eingriffsöffnung 12 formschlüssig eingreifen (vgl. Figuren 20A bis 20C und 21A bis 21C).

Unter Wirkung der ersten und zweiten Magnetelemente 1, 2 wird das Sperrelement 3 in seiner Sperrposition gehalten, in der die Verriegelungselemente 4A, 4B gegen eine Verstellung aus den Aussparungen 14A, 14B hinaus gesperrt sind (vgl. Figuren 21A bis 21C). Die über die Verriegelungselemente 4A, 4B bereitgestellte Verriegelung der ersten und zweiten Verschlussteile 1, 2 aneinander ist damit über das Sperrelement 3 gesichert. Erst durch Ziehen an dem Sperrelement 3 entgegengesetzt zu der Ansetzrichtung A kann die Sperre aufgehoben und damit die Verriegelung gelöst werden. Wie anhand der Figur 21A ersichtlich ist, kann ein Nutzer hierfür mit zwei Fingern einer Hand oder einem Daumen und einem Finger an den voneinander abgewandten Griffflächen 301A, 301B angreifen und an dem Sperrelement 3 mit einer Zugkraft Z ziehen. Hierdurch kann das Sperrelement 3 entgegengesetzt zur Ansetzrichtung A relativ zu dem zweiten Verschlussteil 2 und dem ersten Verschlussteil 1 entgegen der Betätigungskraft F2 verstellt werden, bis die Sperre über den Verdrängerabschnitt 32 des Sperrelements 3 aufgehoben ist.

In der über die als Verriegelungskugeln ausgebildeten Verriegelungselemente 4A, 4B erreichten verriegelten Stellung der ersten und zweiten Verschlussteile 1, 2 wird über die beiden Verriegelungselemente 4A, 4B vorliegend zusätzlich eine Schwenkachse S definiert, um die die beiden Verschlussteile 1, 2 relativ zueinander verschwenkbar sind. Hierbei verbleiben die ersten und zweiten Verschlussteile 1, 2 in einem verbundenen und miteinander verriegelten Zustand, können aber entsprechend den Darstellungen der Figuren 22A bis 22E relativ zueinander um die Schwenkachse S verkippt werden. Dies gestattet eine Schwenkbarkeit der beiden Verschlussteile 1, 2 relativ zueinander, ohne dass hierdurch die über das Sperrelement 3 gesicherte formschlüssige Verriegelung der beiden Verschlussteile 1, 2 aneinander beeinträchtigt wird.

Bei der Ausführungsvariante einer Verschlussvorrichtung V der Figuren 23A bis 26E sind erneut zwei aneinander ansetzbare Verschlussteile 1, 2 vorgesehen. Ein erstes Verschlussteil 1 weist auch hier einen Anbindungsbereich 11 für ein flexibles Zugmittel auf, der durch wenigstens einen Umlenksteg gebildet ist. Ebenso ist an dem zweiten Verschlussteil 2 ein Anbindungsbereich 21 für ein flexibles Zugmittel vorgesehen, sodass durch Verbinden der beiden Verschlussteile 1, 2 miteinander beispielsweise zwei Zugmittel lösbar miteinander verbunden werden können.

Das erste Verschlussteil 1 bildet auch hier eine Eingriffsöffnung 12 an einem im Querschnitt U-förmigen Abschnitt aus, an dessen Basis ein erstes Magnetelement M1 untergebracht ist. Das erste Magnetelement 1 ist hierbei über eine seitliche Montageöffnung 101 innerhalb der Basis des ersten Verschlussteils 1 angeordnet. Die beiden einander gegenüberliegenden Schenkel des ersten Verschlussteils 1, die die Eingriffsöffnung 12 jeweils seitlich beranden, tragen vorliegend jeweils ein viertes Magnetelement M4.1 oder M4.2 (vgl. insbesondere die Explosionsdarstellung der Figuren 23A und 23B).

Das zweite Verschlussteil 2 weist hier einen Bauteilkörper 20 mit einem Eingriffselement 22 für den Eingriff in die Eingriffsöffnung 12 des ersten Verschlussteils 1 auf, der durch zwei miteinander verbundene Gehäuseteile 25.1 und 25.2 gebildet ist. Der Körper 20 definiert so einen Gehäuseinnenraum, in dem ein Sperrelement 3 längsverschieblich gelagert ist und in dem zwei als Verriegelungshebel ausgebildete Verriegelungselemente 4A, 4B jeweils schwenkbar gelagert sind.

Für die längsverschieblichen Lagerung des Sperrelements 3 ist an dem Körper 20 eine Kulissenführung vorgesehen. Diese Kulissenführung umfasst wenigstens eine, bei der dargestellten Ausführungsvariante zwei Führungskulissen 253.1, 253.2 an dem Körper 20, in die jeweils ein Führungsabschnitt in Form eines Führungsstegs 33.1, 133.2 des Sperrelements 3 verschieblich eingreift. Die Führungskulissen 253.1 und 253.2 sind aneinander zugewandten Innenseiten der Gehäuseteile 25.1 und 25.2 vorgesehen. Die Führungsstege 33.1 und 33.2 sind bei dem exemplarisch im Querschnitt T-förmigen Sperrelement 3 jeweils an einem Kreuzungspunkt der zwei senkrecht zueinander verlaufenden Abschnitte des Sperrelements 3 ausgebildet.

Für die schwenkbare Lagerung eines Verriegelungselements 4A, 4B weist jedes Verriegelungselement 4A, 4B eine Schwenklageröffnung 42A oder 42B auf. In die jeweilige Schwenklageröffnung 42A, 42B greift ein Schwenklagerabschnitt 250A, 250B des Körpers 20 ein, sodass das Verriegelungselement 4Ar oder 4B hierüber innerhalb des Körpers 20 jeweils um eine senkrecht zu der Erstreckungsrichtung der Führungskulissen 253.1, 253.2 und damit senkrecht zu einer Verstellachse des Sperrelements 3 verlaufende Schwenklagerachse schwenkbar ist. Ein Schwenklagerabschnitt 250A, 250B wird vorliegend durch einen Schwenklagerzapfen oder eine Schwenklagehülse im Innern des Körpers 2 gebildet. Bei der Ausführungsvariante der Figuren 23A bis 26E ist ein Schwenklagerabschnitt 250A, 250B jeweils durch eine Schwenklagehülse an dem einen Gehäuseteil 25.1 gebildet, in die zur Fixierung der beiden Gehäuseteile 25.1 und 25.2 miteinander ein Stift des anderen Gehäuseteil 25.2 einsteckbar ist.

Wie insbesondere aus den Schnittdarstellungen der Figuren 24C und 24E ersichtlich ist, sind an dem Körper 20 des zweiten Verschlussteils 2 zwei dritte Magnetelemente M3.1 und M3.2 angeordnet. In der Rückhalteposition des Sperrelements 3 liegt ein zweites Magnetelement M2 des Verdrängerabschnitt 32 des Sperrelements 3 zwischen diesen dritten Magnetelemente M3.1 und M3.2 vor, die folglich quer zu der Ansetzrichtung A jeweils (in der Schnittdarstellung der Figur 24C links und rechts) zu dem zweiten Magnetelement M2 versetzt angeordnet sind. Ein drittes Magnetelement M3.1, M3.2 und das zweite Magnetelement M2 des Sperrelements 3 wirken vorliegend jeweils einander magnetisch anziehend zusammen, sodass hierüber das Sperrelement 3 in der in den Figuren 24A bis 24E dargestellten Rückhalteposition magnetisch gehalten ist, wenn das zweite Verschlussteile 2 nicht mit dem ersten Verschlussteile 1 verbunden ist.

In der Rückhalteposition des Sperrelements 3 wirkt der Verdrängerabschnitt 32 auf Betätigungsabschnitte 43A, 43B der beiden Verriegelungselemente 4A, 4B ein, sodass diese mit Verriegelungsabschnitten 41A, 41B aufeinander zu verschwenkt gehalten sind. Die Verriegelungselemente 4A, 4B liegen somit jeweils in einer Freigabeposition vor, in der die Verriegelungsabschnitte 41A, 41B nicht aus Lageröffnungen 200A, 200 B an dem Eingriffselement 22 vorstehen. Das Eingriffselement 22 des zweiten Verschlussteils 2 kann somit ungehindert in die Eingriffsöffnung 12 an dem ersten Verschlussteil 1 eingesteckt werden, um die beiden Verschlussteile 1, 2 miteinander zu verbinden.

Werden die beiden Verschlussteile 1, 2 entlang der Ansetzrichtung A aneinander angesetzt, wirkt jeweils ein drittes Magnetelement M3.1 oder M3.2 mit einem der vierten Magnetelemente M4.1 oder M4.2 des ersten Verschlussteils 1 magnetisch anziehend zusammen. Hierdurch wird einerseits das Ansetzen der beiden Verschlussteile 1, 2 aneinander unterstützt sowie andererseits die Ausrichtung der beiden Verschlussteile 1, 2 in einer gewünschten Relativlage zueinander sichergestellt. Die dritten Magnetelemente M3.1 und M3.2 an dem zweiten Verschlussteil 2 sind folglich nicht nur zum Halten des Sperrelements 3 in seiner Rückhalteposition vorgesehen, sondern auch im Zusammenspiel mit einem jeweiligen vierten Magnetelement M4.1 oder M4.2 zur Unterstützung des Ansetzens der beiden Verschlussteile 1, 2 aneinander.

Ist das Eingriffselement 22 bestimmungsgemäß in die Eingriffsöffnung 12 an dem ersten Verschlussteil 1 eingesteckt, ist das zweite Magnetelement M2 an dem Sperrelement 3 so weit an das erste Magnetelement M1 des ersten Verschlussteils 1 angenähert, dass eine aus der magnetischen Anziehung der ersten und zweiten Magnetelemente M1, M2 resultierende Betätigungskraft F2 eine Rückhaltekraft übersteigt, die durch das Zusammenwirken des zweiten Magnetelements M2 mit den dritten Magnetelemente M3.1 und M3.2 aufgebracht wird und die das Sperrelement 3 in seiner Rückhalteposition hält (vgl. Figuren 25A bis 25E). Auch hier ändern sich folglich Magnetkraftverhältnisse, um ab einer vorgegebenen Relativposition des Eingriffselements 22 bezüglich der Eingriffsöffnung 12 einerseits, beim Verbinden der beiden Verschlussteile 1, 2, eine selbsttätige Verstellung der Sperrelements 3 in die Sperrposition und andererseits, für das Trennen der beiden Verschlussteile 1, 2, eine selbsttätige Verstellung des Sperrelements3 in die Rückhalteposition zu erreichen.

Unter Wirkung der magnetischen Anziehung der ersten und zweiten Magnetelemente M1, M2 wird folglich beim Verbinden der Verschlussteile 1, 2 miteinander das Sperrelement 3 in Ansetzrichtung A in seine Sperrposition verstellt. Hierdurch wirkt der Verdrängerabschnitt 32 an einander zugewandten Innenseiten auf die Verriegelungsabschnitte 41A und 41B der Verriegelungselemente 4A, 4B ein. Unter Wirkung des in die Ansetzrichtung A bis zur Sperrposition verstellten Verdrängerabschnitts 32 werden die beiden Verriegelungselemente 4A und 4B hierdurch zueinander gegenläufig um die durch die Schwenklagerabschnitte 250A, 250B definierten Schwenklagerachsen in ihre Verriegelungspositionen geschwenkt. In einer jeweiligen Verriegelungsposition greift ein Verriegelungsabschnitt 41A oder 41B durch die jeweilige Lageröffnung 200A oder 200B an dem Eingriffselement 22 hindurch in eine gegenüberliegende Aussparung 14A, 14B formschlüssig ein, die an einer die Eingriffsöffnung 12 berandenden Innenwandung des ersten Verschlussteils 1 ausgebildet ist. Der formschlüssige Eingriff der Verriegelungselemente 4A, 4B in die Aussparungen 14A und 14B wird durch den Verdrängerabschnitt 32 des magnetisch in der Sperrposition gehaltenen Sperrelements 3 gesichert.

Der Verdrängerabschnitt 32 ist an dem Sperrelement 3 an einem parallel zur Ansetzrichtung A verlaufenden Längsabschnitt ausgebildet. Quer zu diesem Längsabschnitt weist das in dem dargestellten Ausführungsbeispiel im Querschnitt T-förmige Sperrelement 3 einen Querabschnitt auf. Dieser Querabschnitt weist an voneinander abgewandten Stirnseiten jeweils eine Grifffläche 301A, 301B auf. Eine Grifffläche 301A, 301B ist hierbei an einer längsseitigen Aussparung des Körpers 20 an dem zweiten Verschlussteil 2 für einen Nutzer mit einem Finger einer Hand zugänglich. Auf diese Art und Weise kann ein Nutzer an den Griffflächen 301A, 301B und damit an den beiden Stirnseiten des Querabschnitts des Sperrelements 3 angreifen, um das Sperrelement 3 entgegengesetzt zu der Ansetzrichtung A in Richtung der Rückhalteposition zu ziehen, wenn die Verriegelung der beiden Verschlussteile 1, 2 miteinander gelöst werden soll. Ist das Sperrelement 3 ausreichend weit in Richtung der Rückhalteposition verschoben worden (und gegebenenfalls das Eingriffselement 22 zumindest teilweise bereits aus der Eingriffsöffnung 12 herausverlagert worden), übersteigt die von den ersten und zweiten Magnetelementen M2, M3.1, M3.2 aufgebrachte Rückhaltekraft die von den ersten und zweiten Magnetelementen M1, M2 aufgebrachte und Ansetzrichtung A wirkende Betätigungskraft F2. Das Sperrelement 3 wird dann wieder in seiner Rückhalteposition gehalten, in der der Verdrängerabschnitt 32 die Verriegelungselemente 4A, 4B in ihrer jeweiligen in eine Lageröffnung 200A und 200B hinein geschwenkten Freigabeposition hält.

Bei den vorstehend erläuterten Ausführungsvarianten ist über die Griffbereiche 301, 301A, 301B auch jeweils ein Anzeigebereich bereitgestellt, über den einem Nutzer der Verschlussvorrichtung V visuell angezeigt wird, ob das Sperrelement 3 in der Rückhalteposition oder der Sperrposition vorliegt. Ein entsprechender Anzeigebereich 301, 301A, 301B ermöglicht somit eine eindeutige Zuordnung, ob die Verschlussvorrichtung V verriegelt und zusätzlich gegen ein Trennen der ersten und zweiten Verschlussteile 1, 2 voneinander gesichert ist. Ein über die Verschlussvorrichtung V bereitgestellter Sicherheitsverschluss ist somit für einen Nutzer nicht nur komfortabel bedienbar und stellt eine zuverlässige Sicherung zweier Verschlussteile 1, 2 aneinander bereit. Vielmehr ist für einen Nutzer auch unmittelbar ersichtlich, wie der Verriegelungszustand und der Sicherungszustand der Verschlussvorrichtung V ist.

Bei den Ausführungsvarianten einer Verschlussvorrichtung V der Figuren 27 bis 31 und 32 bis 35D ist jeweils erneut ein zweites Verschlussteil 2 vorgesehen, an dessen Eingriffselement 22 zwei gegenläufig zueinander schwenkbare Verriegelungselemente 4A, 4B in Form von Verriegelungshebeln vorgesehen sind. Die beiden Ausführungsvarianten unterscheiden sich hierbei jeweils lediglich in der Art des formschlüssigen Eingriffs an dem ersten Verschlussteil der in einer Verriegelungsposition vorliegenden Verriegelungselemente 4A, 4B.

An einem das Eingriffselement 22 ausbildenden Körper 20 des zweiten Verschlussteils 2 ist erneut eine Führung 203 für ein verschiebliches gelagertes Sperrelement 3 vorgesehen. Die Führung 203 definiert erneut eine Kulissenführung für die Verschieblichkeit des Sperrelements 3 an dem zweiten Verschlussteil 2. An einander gegenüberliegenden Innenwänden der Führung 3 ist jeweils eine Führungskulisse 203.1, 203.2 ausgebildet, in die ein Führungsabschnitt, hier in Form eines längserstreckten Führungsstegs 33.1 oder 33.2 des Sperrelements 3, verschieblich eingreift. An einem in Ansetzrichtung A liegenden Ende des Sperrelements 3 ist ein Verdrängerabschnitt 32 an dem Sperrelement 3 vorgesehen, in dem ein zweites Magnetelement M2 untergebracht ist.

Das zweite Magnetelement M2 wirkt in einem mit dem ersten Verschlussteil 1 unverbundenen Zustand des zweiten Verschlussteils 2 mit jeweils einem dritten Magnetelement M3.1, M3.2 zusammen, das an einem Verriegelungselement 4A oder 4B vorgesehen ist. Indem das zweite Magnetelement 2 jeweils magnetisch anziehend mit einem dritten Magnetelement M3.1 und M3.2 zusammenwirkt, sind die an einem Schwenklageabschnitt 250A oder 250B schwenkbar gelagerten Verriegelungselemente 4A, 4B mit Verriegelungsabschnitten 41A und 41B aufeinander zu radial nach innen auf den Verdrängerabschnitt 32 zu magnetisch belastet. Die Verriegelungselemente 4A, 4B nehmen damit eine Freigabeposition ein, in der die Verriegelungsabschnitte 41A, 41B nicht aus Lageröffnungen 200A, 200B an dem Eingriffselement 22 des zweiten Verschlussteils nach außen vorstehen. Gleichzeitig ist über das magnetische Zusammenwirken der zweiten und dritten Magnetelemente M2, M3.1, M3.2 das Sperrelement 3 in der in den Figuren 28A bis 28D dargestellten Rückhalteposition gehalten.

Werden die beiden Verschlussteile 1, 2 aneinander entlang der Ansetzrichtung A angesetzt, indem das Eingriffselement 22 des zweiten Verschlussteils 2 in die Eingriffsöffnung 12 des ersten Verschlussteils 1 eingreift, werden entsprechend der Darstellung der Figuren 29A bis 29D wieder die ersten und zweiten Magnetelemente M1 und M2 ab einer bestimmten Relativpositionen der ersten und zweiten Verschlussteile 1, 2 soweit einander angenähert, dass eine aus der magnetischen Anziehung der ersten und zweiten Magnetelemente M1, M2 resultierende Betätigungskraft F2 die Rückhaltekraft übersteigt, die über die zweiten und dritten Magnetelemente M2, M3.1, M3.2 aufgebracht wird und die das Sperrelement 3 in seiner Rückhalteposition hält. Unter Wirkung der Betätigungskraft F2 wird auch hier folglich ab einer bestimmten Relativpositionen die Rückhaltekraft überwunden, sodass das Sperrelement 3 mit seinem Verdrängerabschnitt 32 in Ansetzrichtung A relativ zu dem zweiten Verschlussteil 2 selbsttätig verstellt wird. Der Verdrängerabschnitt 32 des Sperrelements 3 wirkt durch diese Verstellung innenseitig jeweils auf einen Betätigungsabschnitt 43A, 43B eines Verriegelungselements 4A oder 4B ein und schwenkt das jeweilige Verriegelungselement 4A oder 4B mit einem Verriegelungsabschnitt 41A, 41B radial nach außen. Über das axial entlang der Ansetzrichtung A in Richtung seiner Sperrposition verstellte Sperrelement 3 werden folglich die beiden Verriegelungselemente 4A, 4B auch hier jeweils mit einer radial nach außen weisenden Verstellkraft R1 oder R2 belastet, unter deren Wirkung die Verriegelungselemente 4A, 4B zueinander gegenläufig nach außen geschwenkt werden. Hierdurch werden die Verriegelungsabschnitt 41A, 41B jeweils aus einer Lageröffnung 200A, 200B des Eingriffselements 22 heraus in Richtung einer Verriegelungsposition geschwenkt, in der ein jeweiliges Verriegelungselement 4A oder 4B formschlüssig mit dem ersten Verschlussteil 1 in Eingriff steht.

Wie anhand der Figuren 30A bis 30D und insbesondere dem vergrößerten Ausschnitt der Figur 31 dargestellt ist, weist ein Verriegelungselement 4A oder 4B bei der Ausführungsvariante der Figuren 27 bis 31 an einem Verriegelungsabschnitt 41A oder 41B jeweils eine verzahnte Verriegelungsfläche 410A oder 410B auf. Über diese Verriegelungsfläche 410A, 410B kann der Verriegelungsabschnitt 41A oder 41B in der Verriegelungsposition mit einem verzahnten Verriegelungsbereich 140A oder 140B an einer Innenwandung der Eingriffsöffnung 12 formschlüssig verriegeln. Die Verriegelungspositionen der nach außen geschwenkten Verriegelungselemente 4A, 4B sind auch bei dieser Ausführungsvariante über den Verdrängerabschnitt 32 an dem magnetisch in seiner Sperrposition gehaltenen Sperrelement 3 gesichert.

An einem von dem zweiten Verschlussteil 2 entgegengesetzt zur Ansetzrichtung A vorstehenden Ende des Sperrelements 3 kann ein in den Figuren 27 bis 31 nicht dargestellter Betätigungsabschnitt vorgesehen sein.

Wie vorstehende bereits erläutert, unterscheiden sich die weitere Ausführungsvariante einer Verschlussvorrichtung V der Figuren 32 bis 35D von der Ausführungsvariante der Figuren 27 bis 31 lediglich hinsichtlich der formschlüssigen Verbindung der schwenkbaren Verriegelungselemente 4A und 4B mit dem ersten Verschlussteil 1.

So weist das erste Verschlussteil 1 an einander gegenüberliegenden Innenwandungen der Eingriffsöffnung 12 jeweils eine Aussparung 14A oder 14B auf, in die ein jeweils zugeordneter Verriegelungsabschnitt 41A, 41B eines Verriegelungselements 4A oder 4B formschlüssig eingreift, wenn das jeweilige Verriegelungselement 4A oder 4B bei aneinander gesteckten Verschlussteilen 1, 2 in seiner Verriegelungsposition vorliegt. Die Aussparungen 14A und 14B sind dabei an dem ersten Verschlussteil 1 derart geformt, dass ein jeweiliges Verriegelungselement 4A oder 4B mit seinem Verriegelungsabschnitt 41A oder 41B einen an die jeweilige Aussparung 14A oder 14B angrenzenden Abschnitt des ersten Verschlussteils 1 hintergreift und zum Spielausgleich mit variabler Eingriffstiefe hierin eingreifen kann, wenn der Verdrängerabschnitt 32 über eine geneigt zur Ansetzrichtung A verlaufende Kontaktfläche auf das jeweilige Verriegelungselement 4A, 4B einwirkt. Wird bei der dargestellten Ausführungsvariante der Verschlussvorrichtung V die Verschlussvorrichtung V im verriegelten Zustand mit einer Kraft belastet, unter deren Wirkung die beiden Verschlussteile 1, 2 (bei nicht bestehender Verriegelung) voneinander getrennt würden, wirkt die formschlüssige Verriegelung der beiden Verschlussteile 1, 2 aneinander über die ersten und zweiten Verriegelungselemente 4A, 4B über den Hinterschnitt selbst verstärkend. Ein entsprechender Hinterschnitt für eine unter Belastung selbstverstärkende Verriegelung kann im Übrigen auch bei einer der Ausführungsvarianten der Figuren 1A bis 26E vorgesehen sein respektive ist hier bereits vorgesehen.

Abweichend zu den vorstehend erläuterten Ausführungsvarianten der Figuren 1A bis 35D können wenigstens ein Verriegelungselement und ein Sperrelement auch an demjenigen Verschlussteil vorgesehen sein, dessen Eingriffselement eine Eingriffsöffnung ausbildet, also an dem Verschlussteil 1 mit der Eingriffsöffnung 12 angeordnet sein. Hierbei würde dann das wenigstens eine Verriegelungselement aus einer die Eingriffsöffnung 12 berandenden Wandung mit einer Bewegungskomponente, bezogen auf die Ansetzrichtung A, radial nach innen in eine Verriegelungsposition verstellt, wenn die ersten und zweiten Verschlussteile 1, 2 miteinander verbunden sind. Ein Sperrelement an oder in dem ersten Verschlussteil 1 zum Sperren des Verriegelungselements in der Verriegelungsposition ist dann beispielsweise ringförmig oder im Querschnitt U-förmig und sperrt in seiner Sperrposition das Verriegelungselement gegen eine Verstellung radial nach außen.

In einer Weiterbildung zu den in den Figuren 1A bis 35D dargestellten Ausführungsvarianten kann ein magnetisch ausgebildetes, also insbesondere aus einem ferromagnetischen Material hergestelltes oder ein Magnetelement M3.1, M3.2 aufweisendes Verriegelungselement 4, 4A, 4B oder 24 (auch) magnetkraftunterstützt in seine Verriegelungsposition verstellt und damit in formschlüssigen, verriegelnden Eingriff gebracht werden und/oder magnetisch in der Verriegelungsposition gehalten werden (z.B. bei den Ausführungsvarianten der Figuren 1A bis 35D durch wenigstens ein Magnetelement im ersten Verschlussteil 1).

In den in den Figuren 1A bis 35D dargestellten Ausführungsvarianten ist ein Sperrelement 3 linear entlang einer zur Ansetzrichtung A parallelen Verstellachse und in einer Schließrichtung der Verschlussvorrichtung V in seine Sperrposition verstellbar. Dies ist jedoch offensichtlich nicht zwingend. So kann das Sperrelement schwenkbar gelagert oder in eine andere Richtung verschiebbar sein, ohne von dem Grundgedanken der vorgeschlagenen Lösung abzuweichen.

Die vorstehend erläuterten Ausführungsvarianten einer Verschlussvorrichtung V sind nicht beschränkend zu verstehen. Die vorgeschlagene Lösung ist folglich nicht auf die dargestellten Ausführungsbeispiele beschränkt, sondern lässt sich auch in anderer Weise verwirklichen. Insbesondere können einzelne Merkmale der vorstehend erläuterten Ausführungsvariante auch untereinander kombiniert werden.

Eine Verschlussvorrichtung der beschriebenen Art kann zum Verbinden beliebiger Teile miteinander Verwendung finden, beispielsweise als Sicherheitsverschluss an einem Kleidungsstück, einem Accessoire, einer Tasche, einem Koffer, einem Rucksack, einem Möbelstück, einem Gehäuse, einer Baugruppe an einem Fahrzeug, insbesondere an einem Kraftfahrzeug, Fahrrad, Schienenfahrzeug oder einem Boot (z.B. für die Befestigung einer Plane oder eines Verdecks, insbesondere eines Cabrioverdecks oder von Bootszubehör). Auch andere Anwendungen sind denkbar und möglich.

### Bezugszeichenliste

- 1: Erstes Verschlussteil
- 101: Montageöffnung
- 102: Handhabungsabschnitt
- 11: Anbindungsbereich
- 12: Eingriffsöffnung
- 14, 14A, 14B: Nut / Aussparung (Verriegelungsbereich)
- 140A, 140B: Verzahnter Verriegelungsbereich
- 2: Zweites Verschlussteil
- 20, 20.1: Körper
- 20.2: Führungselement
- 200: Lagerabschnitt
- 200A, 200B: Lageröffnung
- 201: Handhabungsabschnitt
- 202: Führungsbereich
- 2020: Führungssteg
- 203: Führung
- 203.1, 203.2: Führungskulisse
- 21: Anbindungsbereich
- 22: Eingriffselement
- 23: Steg (Stützabschnitt)
- 24: Verriegelungselement
- 25.1, 25.2: Gehäuseteil
- 250A, 250B: Schwenklagerhülse / -zapfen (Schwenklagerabschnitt)
- 253.1, 253.2: Führungskulisse
- 3: Sperrelement
- 30: Betätigungsabschnitt
- 300: Aufnahme
- 301, 301A, 301B: Grifffläche / Anzeigebereich
- 302: Kontaktabschnitt
- 31: Schaftabschnitt
- 32: Verdrängerabschnitt
- 320: Verdrängerrippe
- 33.1, 33.2: Führungssteg (Führungsabschnitt)
- 4, 4A, 4B: Verriegelungselement
- 410A, 410B: Verriegelungsfläche
- 41A, 41B: Verriegelungsabschnitt
- 42A, 42B: Schwenklageröffnung
- 43A, 43B: Betätigungsabschnitt
- 5: Druckfeder (Federelement)
- 6: Deckelelement
- 60: Deckelabschnitt
- 61: Trägerabschnitt
- A: Ansetzrichtung
- F1: Rückhaltekraft
- F2: Betätigungskraft
- M1: Erstes Magnetelement
- M2: Zweites Magnetelement
- M3: Drittes Magnetelement
- M4.1, M4.2: Viertes Magnetelement
- R1, R2: Verstellkraft
- S: Schwenkachse
- V: Sicherheitsverschluss / Verschlussvorrichtung
- Z: Zugkraft

## Patentansprüche

1. Verschlussvorrichtung, mit
- einem ersten Verschlussteil (1), das ein erstes Eingriffselement (12) aufweist,
- einem zweiten Verschlussteil (2), das zur Verbindung der ersten und zweiten Verschlussteile (1, 2) miteinander an das erste Verschlussteil (1) entlang einer Ansetzrichtung (A) ansetzbar ist und ein zweites Eingriffselement (22) aufweist, wobei beim Ansetzen des zweiten Verschlussteils (2) an das erste Verschlussteil (1) die ersten und zweiten Eingriffselemente (12, 22) miteinander in Eingriff bringbar sind,
wobei an wenigstens einem der ersten und zweiten Eingriffselemente (12, 22) wenigstens ein Verriegelungselement (4, 4A, 4B; 24) vorgesehen ist, das zwischen einer Freigabeposition und einer Verriegelungsposition verstellbar ist und in der Verriegelungsposition die miteinander verbundenen ersten und zweiten Verschlussteile (1, 2) gegen ein Trennen voneinander blockiert,
wobei für das Sperren des wenigstens einen Verriegelungselements (4, 4A, 4B; 24) in der Verriegelungsposition gegen eine Verstellung in die Freigabeposition ein Sperrelement (3) vorgesehen ist, das an dem das wenigstens eine Verriegelungselement (4, 4A, 4B; 24) aufweisenden ersten oder zweiten Verschlussteil (2) verstellbar gelagert ist,
**dadurch gekennzeichnet, dass**
das Sperrelement (3) für das Sperren des wenigstens einen Verriegelungselements (4, 4A, 4B; 24) in der Verriegelungsposition an dem das wenigstens eine Verriegelungselement (4, 4A, 4B; 24) aufweisenden ersten oder zweiten Verschlussteil (1, 2) aus einer Rückhalteposition in eine Sperrposition verstellbar ist, wobei
- das Sperrelement (3), vor dem Ansetzen des zweiten Verschlussteils (2) an das erste Verschlussteil (1), an dem das wenigstens eine Verriegelungselement (4, 4A, 4B; 24) aufweisenden ersten oder zweiten Verschlussteil (2) in der Rückhalteposition gehalten ist und erst unter Überwindung einer Rückhaltekraft (F1) und/oder durch Verstellung des wenigstens einen Verriegelungselements (4, 4A, 4B) in die Verriegelungsposition aus der Rückhalteposition in Richtung der Sperrposition verstellbar ist, und
- zum Verstellen des Sperrelements (3) in die Sperrposition zumindest teilweise eine Betätigungskraft (F2) durch wenigstens ein erstes Magnetelement (M1) des anderen, das wenigstens eine Verriegelungselement (4, 4A, 4B; 24) nicht aufweisenden zweiten oder ersten Verschlussteils (1) und wenigstens ein zweites Magnetelement (M2) des Sperrelements (3) aufbringbar ist, wobei das zweite Magnetelement (M2) für das Aufbringen der Betätigungskraft (F2) mit dem ersten Magnetelement (M1) magnetisch anziehend zusammenwirkt, wenn die ersten und zweiten Eingriffselemente (12, 22) zumindest teilweise miteinander in Eingriff gebracht sind.

2. Verschlussvorrichtung nach Anspruch 1, **dadurch gekennzeichnet, dass** die Betätigungskraft (F2) zumindest teilweise durch das wenigstens eine erste Magnetelement (M1) und das wenigstens eine zweite Magnetelement (M2) aufbringbar ist, indem die ersten und zweiten Eingriffselements (12, 22) entlang der Ansetzrichtung (A) bis über eine vorgegebene Relativposition hinaus miteinander in Eingriff gebracht sind.

3. Verschlussvorrichtung nach Anspruch 1 oder 2, **dadurch gekennzeichnet, dass** das erste oder zweite Eingriffselement als Eingriffsöffnung (22) ausgebildet ist, in die das andere Eingriffselement (12) beim Ansetzen des zweiten Verschlussteils (2) an das erste Verschlussteil (1) einführbar ist, um die ersten und zweiten Eingriffselemente (12, 22) miteinander in Eingriff zu bringen, wobei insbesondere
- das erste oder zweite Eingriffselement (22) entlang der Ansetzrichtung (A) bis in eine Endposition in die Eingriffsöffnung (12) hinein einführbar ist und durch das wenigstens eine erste Magnetelement (M1) und das wenigstens eine zweite Magnetelement (M2) die Betätigungskraft (F2) auf das Sperrelement (3) aufgebracht wird, bevor das erste oder zweite Eingriffselement (22) die Endposition einnimmt, und/oder
- das erste oder zweite Eingriffselement (22) entlang der Ansetzrichtung (A) bis in eine Endposition in die Eingriffsöffnung (12) hinein einführbar ist und durch das wenigstens eine erste Magnetelement (M1) und das wenigstens eine zweite Magnetelement (M2) die Betätigungskraft (F2) auf das Sperrelement (3) aufgebracht wird, wenn das Eingriffselement (22) die Endposition einnimmt,

4. Verschlussvorrichtung nach einem der vorhergehenden Ansprüche, **dadurch gekennzeichnet, dass** die zumindest in der Rückhalteposition wirkende Rückhaltekraft (F1) magnetisch und/oder durch wenigstens ein Federelement (5) und/oder durch wenigstens einen Formschluss und/oder durch wenigstens einen Kraftschluss aufgebracht ist, wobei insbesondere die magnetisch aufgebrachte Rückhaltekraft (F1) zumindest teilweise durch Zusammenwirken des wenigstens einen zweiten Magnetelements (M2) mit wenigstens einem dritten Magnetelement (M3, M3.1, M3.2) des das wenigstens eine Verriegelungselement (4, 4A, 4B; 24) aufweisenden ersten oder zweiten Verschlussteils (2) aufgebracht ist.

5. Verschlussvorrichtung nach Anspruch 3 und 4, **dadurch gekennzeichnet, dass** ab der vorgegebenen Relativposition des ersten oder zweiten Eingriffselements (22) bezüglich der Eingriffsöffnung (12) die über das Zusammenwirken des wenigstens einen ersten Magnetelements (M1) mit dem wenigstens einen zweiten Magnetelement (M2) aufgebrachte Betätigungskraft (F2) die Rückhaltekraft (F1) übersteigt, die von dem wenigstens einen Federelement (5) und/oder über das Zusammenwirken des wenigstens einen zweiten Magnetelements (M2) mit wenigstens einem dritten Magnetelement (M3, M3.1, M3.2) aufgebracht ist, wobei insbesondere eine Federkraft des wenigstens einen Federelements (5) derart auf die Betätigungskraft (F2) abgestimmt ist und/oder die zweiten und dritten Magnetelemente (M2; M3, M3.1, M3.2) derart einander magnetisch anziehend zusammenwirken, dass bei einem Trennen der ersten und zweiten Verschlussteile (1, 2) voneinander das Sperrelement (3) in die Rückhalteposition verstellt wird, wenn das Eingriffselement (22) entgegengesetzt zu der Ansetzrichtung (A) die vorgegebene Relativposition passiert hat.

6. Verschlussvorrichtung nach einem der vorhergehenden Ansprüche, **dadurch gekennzeichnet, dass** das zweite Magnetelement (M2) des Sperrelements (3) in der Rückhalteposition mit dem wenigstens einen Verriegelungselement (4, 4A, 4B) magnetisch anziehend zusammenwirkt, wobei insbesondere
- das wenigstens eine Verriegelungselement (4, 4A, 4B) für das magnetisch anziehende Zusammenwirken mit dem zweiten Magnetelement (M2) aus einem ferromagnetischen Material besteht oder ein Magnetelement (M3.1, M3.2) aufweist und/oder
- bei einem Trennen der ersten und zweiten Verschlussteile (1, 2) voneinander durch Rückstellen des Sperrelements (3) in seine Rückhalteposition das wenigstens eine Verriegelungselement (4, 4A, 4B) unter Wirkung der magnetischen Anziehungskraft des zweiten Magnetelements (M2) in die Freigabeposition verstellbar ist.

7. Verschlussvorrichtung nach einem der vorhergehenden Ansprüche, soweit rückbezogen auf den Anspruch 3, **dadurch gekennzeichnet, dass** das erste oder zweite Eingriffselement (22) entlang der Ansetzrichtung (A) in die Eingriffsöffnung (12) einführbar ist und das wenigstens eine Verriegelungselement (4, 4A, 4B; 24) durch Verstellen des Sperrelements (3) in die Sperrposition in seine Verriegelungsposition verstellbar ist, wobei das Sperrelement (3) einen Verdrängerabschnitt (32) aufweist, über den mit dem Verstellen des Sperrelements (3) in die Sperrposition eine quer zur Ansetzrichtung (A) wirkende Verstellkraft für das Verstellen des Verriegelungselements (4, 4A, 4B; 24) in die Verriegelungsposition erzeugbar ist.

8. Verschlussvorrichtung nach einem der vorhergehenden Ansprüche, **dadurch gekennzeichnet, dass** das wenigstens eine Verriegelungselement (4, 4A, 4B) an dem zweiten Verschlussteil (2) zwischen der Freigabeposition und der Verriegelungsposition verstellbar, insbesondere schwenkbar gelagert ist oder das wenigstens eine Verriegelungselement (24) mit einem elastisch aus der Freigabeposition in die Verriegelungsposition verstellbaren Abschnitt (24) an dem das wenigstens eine Verriegelungselement (4, 4A, 4B; 24) aufweisenden ersten oder zweiten Verschlussteil (2) gebildet ist.

9. Verschlussvorrichtung nach einem der vorhergehenden Ansprüche, **dadurch gekennzeichnet, dass** mindestens zwei Verriegelungselemente (4, 4A, 4B; 24) an dem ersten oder zweiten Eingriffselement (22) vorgesehen sind, die aus der jeweiligen Freigabeposition mit einer Bewegungskomponente quer zur Ansetzrichtung (A) in die jeweilige Verriegelungsposition verstellbar sind, wobei insbesondere durch zwei jeweils in der Verriegelungsposition vorliegende Verriegelungselemente (4A, 4B) bei miteinander verbundenen ersten und zweiten Verschlussteilen (1, 2) eine Schwenkachse (S) definiert ist, um die die ersten und zweiten Verschlussteile (1, 2) relativ zueinander schwenkbar sind.

10. Verschlussvorrichtung nach einem der vorhergehenden Ansprüche, **dadurch gekennzeichnet, dass** an dem ersten Verschlussteil (1) wenigstens ein viertes Magnetelement (M4.1, M4.2) vorgesehen ist, das beim Ansetzen der ersten und zweiten Verschlussteile (1, 2) aneinander mit einem Magnetelement des zweiten Verschlussteils (2) magnetisch anziehend zusammenwirkt, um für die Verbindung der ersten und zweiten Verschlussteile (1, 2) miteinander eine bestimmte Ausrichtung der ersten und zweiten Verschlussteile (1, 2) relativ zueinander vorzugeben, wobei insbesondere das wenigstens eine vierte Magnetelement (M4.1, M4.2) an einer, insbesondere in einer das erste Eingriffselement (12) quer zu der Ansetzrichtung (A) berandenden Wandung des zweiten Verschlussteils (2) angeordnet ist.

11. Verschlussvorrichtung nach einem der vorhergehenden Ansprüche, **dadurch gekennzeichnet, dass** im verbundenen Zustand der ersten und zweiten Verschlussteile (1, 2) das in der Sperrposition vorliegende Sperrelement (3)
- von dem das wenigstens eine Verriegelungselement (4, 4A, 4B; 24) aufweisenden ersten oder zweiten Verschlussteil (2) mit einem Betätigungsabschnitt (30) vorsteht, der für einen manuellen Angriff durch einen Nutzer vorgesehen ist, um das Sperrelement an dem das wenigstens eine Verriegelungselement (4, 4A, 4B; 24) aufweisenden ersten oder zweiten Verschlussteil (2) in Richtung der Rückhalteposition zu verstellen, und/oder
- wenigstens eine Grifffläche (301; 301A, 301B) für eine manuelle Betätigung des Sperrelements (3) durch einen Nutzer definiert,
wobei insbesondere die wenigstens eine Grifffläche (301A, 301B) an einer Außenfläche eines Abschnitts des Sperrelements (3) vorgesehen ist, der eine Aufnahme (300) für eine Komponente (6, 20.2) des das wenigstens eine Verriegelungselement (4, 4A, 4B; 24) aufweisenden ersten oder zweiten Verschlussteils (2) berandet oder der an einer seitlichen Aussparung des das wenigstens eine Verriegelungselement (4, 4A, 4B; 24) aufweisenden ersten oder zweiten Verschlussteils (2) zugänglich ist.

12. Verschlussvorrichtung, insbesondere nach einem der vorhergehenden Ansprüche, mit
- einem ersten Verschlussteil (1), das ein erstes Eingriffselement (12) aufweist,
- einem zweitem Verschlussteil (2), das zur Verbindung der ersten und zweiten Verschlussteile (1, 2) miteinander an das erste Verschlussteil (1) entlang einer Ansetzrichtung (A) ansetzbar ist und ein zweites Eingriffselement (22) aufweist, wobei beim Ansetzen des zweiten Verschlussteils (2) an das erste Verschlussteil (1) die ersten und zweiten Eingriffselemente (12, 22) miteinander in Eingriff bringbar sind,
wobei an dem ersten oder zweiten Eingriffselement (22) wenigstens ein Verriegelungselement (4, 4A, 4B; 24) vorgesehen ist, das zwischen einer Freigabeposition und einer Verriegelungsposition verstellbar ist und in der Verriegelungsposition die miteinander verbundenen ersten und zweiten Verschlussteile (1, 2) gegen ein Trennen voneinander blockiert,
wobei für das Sperren des wenigstens einen Verriegelungselements (4, 4A, 4B; 24) in der Verriegelungsposition gegen eine Verstellung in die Freigabeposition ein Sperrelement (3) vorgesehen ist, das an dem das wenigstens eine Verriegelungselement (4, 4A, 4B; 24) aufweisenden ersten oder zweiten Verschlussteil (2) verstellbar gelagert ist,
**dadurch gekennzeichnet, dass**
das Sperrelement (3) für das Verstellen des wenigstens einen Verriegelungselements (4, 4A, 4B; 24) in die Verriegelungsposition an dem das wenigstens eine Verriegelungselement (4, 4A, 4B; 24) aufweisenden ersten oder zweiten Verschlussteil (2) aus einer Rückhalteposition in eine Sperrposition verstellbar ist und an dem Sperrelement (3) ein in der Rückhalteposition und/oder in der Sperrposition für einen Nutzer sichtbarer Anzeigebereich (301; 301A, 301B) vorgesehen ist, über den der Nutzer visuell darüber informiert wird, ob das Sperrelement (3) in der Rückhalteposition oder der Sperrposition vorliegt.

13. Verschlussvorrichtung nach Anspruch 12, **dadurch gekennzeichnet, dass** an dem Sperrelement (3) ein sowohl in der Rückhalteposition als auch in der Sperrposition für einen Nutzer sichtbarer Anzeigebereich (301; 301A, 301B) vorgesehen ist, über den der Nutzer visuell darüber informiert wird, ob das Sperrelement (3) in der Rückhalteposition oder der Sperrposition vorliegt.

14. Verschlussvorrichtung nach einem der vorhergehenden Ansprüche, **dadurch gekennzeichnet, dass** die Verschlussvorrichtung (A) an dem ersten und/oder zweiten Verschlussteil (1, 2) einen Anbindungsbereich (11, 21) für die Verbindung mit einem Zugmittel, insbesondere einem Gurtband, einem Riemen, einem Seil oder einer Kordel aufweist.

15. Sicherheitsverschluss mit einer Verschlussvorrichtung (V) nach einem der vorhergehenden Ansprüche.
